# FASCICULE DE BREVET EUROPEEN

(11) **EP 4 397 422 B1**
(45) Date de publication et mention de la délivrance du brevet: **03.12.2025**
(21) Numéro de dépôt: 24150078.4
(22) Date de dépôt: 02.01.2024
(51) Int. Cl.: B21B 31/10, B21B 13/14

(54) **PROCÉDÉ DE CHANGEMENT DE CYLINDRE(S) DE TRAVAIL DANS UN LAMINOIR ET OUTIL DE SAISIE CONVENANT POUR LA MISE EN OEUVRE DU PROCÉDÉ**
VERFAHREN ZUM WECHSELN VON ARBEITSWALZEN IN EINEM WALZWERK UND GREIFWERKZEUG ZUR DURCHFÜHRUNG DES VERFAHRENS
METHOD FOR CHANGING WORKING ROLL(S) IN A ROLLING MILL AND GRIPPING TOOL SUITABLE FOR CARRYING OUT THE METHOD

(30) Priorité: 03.01.2023 FR 2300035
(43) Date de publication de la demande: 10.07.2024
(73) Titulaire: Fives DMS, 59260 Lezennes (FR)
(72) Inventeur: CZTERNASTEK, M. Francis, 59260 LEZENNES (FR); ERNST DE LA GRAETE, M. Conrad, 59260 LEZENNES (BE)
(74) Mandataire: Novagraaf Group

(56) Documents cités:
- WO-A1-2022/223927
- JP-A- S5 770 010
- JP-B2- H 066 203
- US-A1- 2021 107 046

## Description

L'invention est relative à un procédé pour le changement de cylindres de travail d'un laminoir, en particulier en présence d'une bande métallique laminée entre les deux cylindres de travail, y compris un cylindre de travail supérieur et un cylindre de travail inférieur, le procédé convenant pour l'extraction d'au moins un cylindre de travail de la cage de laminoir, en particulier l'extraction d'au moins un cylindre de travail usé, et l'insertion d'au moins un cylindre de travail, en particulier neuf, en remplacement.

La présente divulgation concerne encore un outil de saisie susceptible de convenir pour la mise en œuvre du procédé, l'outil de saisie convenant pour l'extraction d'au moins un cylindre de travail usé et pour l'insertion et la mise en place dans la cage du laminoir d'au moins un cylindre de travail neuf, inférieur et/ou supérieur.

La présente divulgation concerne encore un ensemble comprenant un système de manœuvre, tel qu'un système de chariot ou un système robotisé et un outil de saisie, manipulé par le système de manœuvre, typiquement dans les trois directions de l'espace, voire selon un ou plusieurs degrés en rotation.

La présente invention trouve ainsi une application avantageuse pour les laminoirs multicylindres pour la mise en œuvre d'opérations de maintenance, de tels laminoirs étant typiquement des laminoirs «*Sendzimir*» à 20 cylindres.

### Domaine technique

Le laminage à froid permet d'obtenir l'épaisseur finale d'une bande métallique par passages successifs de cette bande entre des cylindres en présence d'efforts élevés simultanément en pression et en traction.

Un laminoir de type «*Sendzimir*» comporte une pluralité de cylindres, ou rouleaux, qui sont agencés les uns par rapport aux autres pour permettre le changement des caractéristiques mécaniques d'une bande métallique et obtenir une épaisseur de bande qui peut être typiquement inférieure à 3 millimètres.

Plus particulièrement, il est connu un laminoir «Sendzimir» qui peut comporter vingt cylindres; un exemple de réalisation d'un tel laminoir à vingt cylindres est illustré dans les documents US 5 193 377 et US 5 471 859.

La figure 1 représente une vue schématique d'une coupe transversale d'un laminoir à vingt cylindres. Sur cette figure, les cylindres sont répartis en un groupe inférieur GI et un groupe supérieur Gs; plus précisément, ces groupes GI et Gs présentent une structure symétrique et comportent chacun dix cylindres dont: un cylindre de travail 12, deux premiers cylindres intermédiaires 13, trois seconds cylindres intermédiaires 14 et 15, et quatre cylindres d'appui, ou galets d'appui, qui sont à l'extérieur de l'arrangement et qui sont notés A, B, C et D pour le groupe supérieur GS et E, F, G, H pour le groupe inférieur GI.

Cette nomenclature pour les différents cylindres constitutifs d'un laminoir à vingt cylindres est d'usage dans le domaine des laminoirs, et est bien connue de l'homme du métier.

Par convention dans la présente divulgation, et tel que représenté à la figure 1, il est choisi un repère XYY orthogonal pour lequel :
- la direction X, longitudinale est orientée suivant la direction de défilement de la bande entre les deux cylindres de travail du laminoir,
- la direction Y, transversale, correspond à la direction en largeur de la bande, qui s'étend depuis un premier bord de la bande jusqu'à un deuxième bord de bande de la bande
- la direction Z, est perpendiculaire à la direction X et à la direction Y et est typiquement la direction verticale.

Il est reconnu dans le domaine des laminoirs que cet agencement de cylindres illustré en figure 1 permet de travailler efficacement une bande métallique BM pour obtenir l'épaisseur de bande souhaitée.

Du fait des contraintes exercées sur les cylindres de travail 12 et les lors du travail d'une bande métallique BM, ces pièces 12 nécessitent une maintenance très régulière en raison de leur usure : il est donc souhaitable de pouvoir extraire et remplacer les cylindres de travail 12, de manière sans danger pour les opérateurs, et en minimisant le temps pendant lequel les opérations de laminage doivent être arrêtées.

### Technique antérieure

L'état de la technique connait ainsi des systèmes manœuvre, typiquement à chariots, voire des systèmes robotisés tels que par exemple divulgué par WO2022/223927A1 de la présente Demanderesse, qui représente l'état de la technique le plus proche de l'objet de la revendication 1, ou encore JPS634312 qui permettent de mettre œuvre une extraction des cylindres usés, puis leur remplacement par des cylindres de travail neufs.

Selon les constatations des inventeurs, les systèmes de manœuvre de l'état de la technique tels que les que les systèmes robotisés selon WO2022/223927A1 ou encore JPS634312 comprennent un outil de saisie qui est configuré pour être déplacé par le système de manœuvre typiquement selon au moins trois directions de l'espace, voire également suivant un ou plusieurs degrés de rotation.

Les opérations de changement de cylindre requièrent d'arrêter les opérations de laminage, y compris d'arrêter le défilement de la bande métallique, et de procéder à l'ouverture de la cage du laminoir en desserrant les deux cylindres de travail, voire lorsque la cage comporte deux parties, respectivement inférieure et supérieure, mobiles l'une par rapport à l'autre, en écartant les deux parties afin de faciliter l'accès aux cylindres de travail.

L'outil de saisie est alors configuré pour saisir un cylindre de travail en vue de procéder à son retrait, puis à sa dépose typiquement sur un rack, fixe, à distance de la cage laminoir comme divulgué par WO2022/223927A1 ou encore JPS634312.

On procède typiquement par le retrait du cylindre de travail supérieur. A cet effet le système de manœuvre positionne l'outil de saisie au droit d'une fenêtre de maintenance de la cage du laminoir et procède à un centrage de l'outil de selon la direction transversale et/ ou selon la direction verticale, afin d'aligner un axe de l'outil de saisi avec le cylindre à saisir. Après la saisie du cylindre de travail, le système robotisé procède au retrait du cylindre, par un déplacement du cylindre selon son axe parallèle à la direction transversale Y. Le système de manœuvre déplace ensuite le cylindre de travail à distance de la fenêtre, puis dépose le cylindre de travail inférieur sur un emplacement vide sur le rack par déplacement de l'outil de saisi par le système de manœuvre.

Le système de manœuvre déplace à nouveau l'outil de saisie, depuis le rack jusqu'au droit de la fenêtre de maintenance de la cage pour renouveler ces opérations en vue du retrait du cylindre de travail inférieur, puis à la dépose du cylindre de travail inférieur, sur un deuxième emplacement vide du rack.

Le système de manœuvre retourne à nouveau jusqu'au rack pour procéder à la saisie d'un premier cylindre de travail neuf sur le rack, puis le déplace jusqu'à la fenêtre de maintenance pour procéder à son insertion dans la cage du laminoir, par exemple comme cylindre de travail inférieur après centrage avec un logement inférieur dans la cage laminoir. Le système de manœuvre retourne encore jusqu'au rack pour procéder à la saisie d'un deuxième cylindre de travail, neuf, sur le rack, puis le déplace jusqu'à la fenêtre de maintenance pour procéder à son insertion dans la cage du laminoir, par exemple comme cylindre de travail supérieur, après centrage avec un logement supérieur dans la cage du laminoir.

Une fois les opérations de changement terminées, les cylindres de travail peuvent être resserrés sur la bande, qui est mise à nouveau mise en mouvement, pour redémarrer les opérations laminage.

Selon les constatations de la Demanderesse, une telle solution de changement de cylindres de travail impose d'arrêter les opérations de laminage pendant toute la durée des cycles d'aller-retours du laminoir aux racks ce qui diminue le rendement de l'installation laminage.

On connait encore un second état de la technique qui est décrit comme art antérieur dans la WO2022/223927A1 et illustré aux deux premières figures de cette antériorité.

Selon cet état de la technique robotisé le système robotisé comprend un robot comprenant :
- un chariot comprenant un premier châssis muni de roues coopérant avec des rails disposés au sol, s'étendant suivant la direction Y, au droit de la fenêtre d'accès de la cage du laminoir, ledit premier châssis configuré pour se déplacer suivant la direction Y, transversale, le long des rails, sous l'action de premier moyen moteur entraînant les roues,
- un deuxième châssis et un premier système de glissière reliant le deuxième châssis et le premier châssis configuré pour déplacer le deuxième châssis par rapport au premier châssis suivant la direction X, longitudinale, sous l'action de deuxième moyen moteur
- un troisième châssis et un deuxième système de glissière reliant le troisième châssis et le deuxième châssis, configuré pour déplacer le troisième châssis par rapport au deuxième châssis suivant la direction Z, verticale, sous l'action de troisième moyen moteur.

Un outil de saisie est solidaire du troisième châssis et un tel système robotisé selon l'état de la technique est configuré pour assurer l'extraction d'un ou deux cylindre(s), par le maintien d'un seul cylindre à la fois, par la mise en œuvre des étapes suivantes :
- aligner l'outil de saisi avec l'axe du cylindre à saisir par déplacement de l'outil orienté suivant la direction X par l'action du deuxième moyen moteur et suivant la direction Z par l'action du troisième moyen moteur,
- saisir le cylindre par l'outil de saisie par l'avance du chariot le long des rails,
- extraire le cylindre hors de la cage du laminoir par le recul du chariot le long des rails suivant la direction Y, sous l'action du premier moyen moteur.

En fin d'extraction du cylindre opéré par le recul du robot le long des rails, le cylindre extrait est entièrement en dehors de la cage du laminoir, orienté axialement de manière parallèle à la direction Y, transversale. Le cylindre est alors dans une position intermédiaire où le cylindre de travail est situé entre, d'une part, la fenêtre d'accès de la cage du laminoir, laissée ouverte par le système porte, et d'autre part, le chariot du robot.

Dans un tel état de la technique, la dépose du cylindre nécessite un équipement supplémentaire motorisé illustré comme art antérieur dans le document WO2022/223927A1, comportant un système de racks de dépose, motorisé, au moins suivant la direction X horizontalement pour qu'il vienne se positionner entre le laminoir et le robot. Ce système de rack peut encore être déplaçable de manière motorisée suivant la direction Y horizontale.

Le système de rack peut ainsi comprendre lui-même un chariot avec un premier châssis configuré pour se déplacer le long de rails disposés parallèles au rail du robot, latéralement au robot, selon la direction transversale Y par un premier moteur, et un deuxième châssis portant le rack de chargement/déchargement des cylindres, configuré pour être déplacé, par rapport au premier châssis , selon la direction X grâce un système de glissière entre le deuxième châssis et le premier châssis, et des seconds moteurs.

Le rack est ainsi déplacé par le premier châssis le long des rails, selon la direction Y, puis par déplacement du deuxième châssis selon la direction X, en porte-à-faux du premier châssis, pour assurer la dépose du cylindre par le robot sur le rack qui s'opère, par l'action des troisièmes moyens moteurs, alors que le cylindre est toujours orienté selon la direction Y, dans une position où le rack mobile est positionné intermédiaire entre le laminoir et le robot.

Selon les constations de l'inventeur, le système de rack mobile est un équipement qui vient au près du système robotisé et de cage du laminoir lors des opérations de changement de cylindres, ce qui permet de diminuer les déplacements de l'outil de saisie nécessaires au remplacement des cylindres de travail, et par rapport à l'état de la technique précité. Toutefois, et tel développé dans l'introduction du document WO2022/223927A1, cette solution vient encombrer l'allée de maintenance, qui s'étend, selon la direction X, le long des ouvertures d'accès des différents laminoirs.

Selon les constations de la Demanderesse, il existe depuis longtemps un besoin pour un procédé de changement des cylindres de travail d'un laminoir, ainsi qu'un outil de saisie convenant la mise en œuvre d'un tel procédé qui réduisent fortement le temps pendant lequel les opérations de laminage doivent être arrêtées, avantageusement sans encombrer l'allée de maintenance, et contrairement à l'état de la technique précité.

On connait toutefois du document US2021107046 un outil de saisie configuré pour les opérations de changement d'un laminoir et qui comprend quatre pinces solidaires d'un même support, et qui permettent d'insérer latéralement deux cylindres de travail neufs préchargés sur deux des pinces, latéralement aux deux cylindres usés dans la cage du laminoir, et avant de saisir les deux cylindres usés, pour permettre l'extraction des cylindres usés, et qui nécessite un laminoir dont l'ouverture de cage autorise les coexistences des cylindres neufs et des cylindres usés dans la cage du laminoir.On connait encore du document JP H063203 B2 (D2) un équipement comprenant un outil de saisie configuré pour saisir un par un les cylindres de travail, et qui nécessite donc de déposer chaque cylindre saisi sur une plateforme fixe lors des opérations de changement, avant de pouvoir saisir un autre cylindre dans la cage.

### Résumé

La présente divulgation vient améliorer la situation.

Il est proposé un **selon un premier aspect,** et en particulier selon une première **possibilité,** un procédé de changement des cylindres de travail d'un laminoir, en présence d'une bande métallique laminée entre les deux cylindres de travail, le laminoir présentant une cage recevant au moins un cylindre de travail supérieur et un cylindre de travail inférieur, lesdits cylindres de travail présentent chacun une génératrice de contact avec la bande métallique, lesdites génératrices de contact et les axes des cylindres de travail se trouvent dans un plan sensiblement perpendiculaire à une direction de défilement de la bande métallique, des organes de roulement tels que des premiers cylindres intermédiaires, étant en contact suivant deux génératrices de contact avec chacun des cylindres de travail, les organes de roulement assurant la transmission d'un effort de laminage aux cylindres de travail, inférieur et supérieur en contact avec la bande métallique au cours des opérations de laminage, procédé dans lequel on assure le remplacement d'un cylindre de travail de la cage de laminoir caractérisé par:
- /A/ fourniture d'un système de manœuvre, tel qu'un système robotisé, et fourniture d'un outil de saisie manipulé par le système de manœuvre, au moins par déplacement suivant une direction longitudinale orientée suivant une direction longitudinale X de défilement de la bande entre les deux cylindres de travail et/ou suivant une direction verticale Z et/ou suivant une rotation autour de l'axe de la direction Y, voire avec un déplacement suivant une direction transversale Y ledit outil de saisie comprenant au moins un couple d'emplacements pour des cylindres de travail, les emplacements s'étendant longitudinalement, parallèles en eux, ledit au moins un couple d'emplacements comprenant un premier emplacement pour un cylindre de travail usé pourvu d'un premier système de préhension et un deuxième emplacement pour un cylindre de travail neuf pourvu d'un deuxième système de préhension, ledit au moins couple configuré pour le maintien en parallèle simultané du cylindre de travail usé et du cylindre de travail neuf
   et dans lequel on procède au remplacement d'au moins un cylindre de travail usé supérieur ou inférieur,
- /B/ pré-chargement du deuxième emplacement par un cylindre de travail neuf, le premier emplacement pour un cylindre usé étant laissé libre, le pré- chargement réalisé au cours des opérations de laminage de la bande métallique entre le cylindre de travail supérieur et le cylindre de travail inférieur,
- /C/ arrêt des opérations de laminage et ouverture par un écartement du cylindre de travail, supérieur et du cylindre de travail, inférieur,
- /D/ centrage du premier emplacement, libre de l'outil de saisie par déplacement provoqué par le système de manœuvre suivant la direction longitudinale X et/ou suivant la direction verticale Z et/ou suivant une rotation autour de l'axe Y, afin d'aligner le premier emplacement avec un cylindre de travail usé dans la cage du laminoir, consistant en le cylindre de travail supérieur ou cylindre de travail inférieur,
- /E/ saisie du cylindre de travail usé par le premier système de préhension de l'outil de saisie, et extraction du cylindre de travail usé suivant un axe du cylindre de travail, parallèle à la direction transversale Y jusqu'à obtenir le chargement du cylindre de travail usé dans le premier emplacement, le cylindre de travail usé retiré laissant un dégagement vide dans la cage du laminoir,
- /H/ centrage du deuxième emplacement de l'outil de saisie préchargé du cylindre de travail neuf, par déplacement de l'outil de saisie par le système de manœuvre suivant la direction longitudinale X et/ou suivant la direction verticale Z et/ou suivant une rotation autour de l'axe Y, afin d'aligner le cylindre de travail neuf avec le dégagement vide de la cage du laminoir, et alors que le premier emplacement est chargé du cylindre de travail usé, retiré.
- /I/ insertion du cylindre de travail neuf contenu dans le deuxième emplacement dans le dégagement vide de la cage du laminoir par une poussée du deuxième système de préhension.

Selon un mode de réalisation avantageux, et selon en particulier selon une **deuxième possibilité,** l'outil de saisie comprend ledit premier emplacement pour un premier cylindre de travail usé pourvu du premier système de préhension et ledit deuxième emplacement pour un deuxième cylindre de travail neuf pourvu d'un deuxième système de préhension, le premier et le deuxième emplacement formant un premier couple d'emplacements, mais encore un troisième emplacement pour un deuxième cylindre de travail usé pourvu d'un troisième système de préhension et un quatrième emplacement pour un deuxième cylindre de travail neuf pourvu d'un quatrième système de préhension, le troisième emplacement et le quatrième emplacement formant un deuxième couple d'emplacements,
et dans lequel on procède au remplacement du cylindre de travail usé supérieur et du cylindre inférieur usé dans la cage du laminoir par les étapes suivantes
- ladite étape /A/ de fourniture d'un système de manœuvre, tel qu'un système robotisé, et d'un outil de saisie manipulé par le système de manœuvre, au moins suivant une direction longitudinale orientée suivant une direction longitudinale X de défilement de la bande entre les deux cylindres de travail et/ou au moins suivant une direction verticale Z, et/ou au moins une rotation suivant l'axe Y, voire un déplacement suivant une direction transversale Y
- ladite étape /B/ de pré-chargement du deuxième emplacement par un premier cylindre de travail neuf, et encore un pré-chargement du quatrième emplacement pour un deuxième cylindre de travail neuf, le premier emplacement pour un premier cylindre usé et le troisième emplacement pour un deuxième cylindre usé étant laissés libres, les pré-chargement étant réalisés au cours des opérations de laminage de la bande entre le cylindre de travail supérieur et le cylindre de travail inférieur,
- ladite étape /C/ d'arrêt des opérations de laminage et ouverture par un écartement du cylindre de travail supérieur et du cylindre de travail,
- ladite étape /D/ de centrage du premier emplacement, libre, par déplacement de l'outil de saisie provoqué par le système de manœuvre suivant la direction longitudinale X et/ou suivant la direction verticale Y, afin d'aligner le premier emplacement avec un premier cylindre de travail usé dans la cage du laminoir, qui est cylindre de travail supérieur ou cylindre de travail inférieur,
- ladite étape /E/ de saisie du premier cylindre de travail usé par le premier système de préhension de l'outil de saisie, et l' extraction du cylindre de travail usé suivant un axe du cylindre de travail, parallèle à la direction transversale Y jusqu'à obtenir le chargement du cylindre de travail usé dans le premier emplacement, le cylindre de travail usé laissant un premier dégagement vide dans la cage,
- /F/ centrage du troisième emplacement, libre de l'outil de saisie par déplacement de l'outil de saisie provoqué par le système de manœuvre suivant la direction longitudinale X et/ou suivant la direction verticale Z et/ou rotation suivant l'axe Y:, afin d'aligner le troisième emplacement avec un deuxième cylindre de travail usé, cylindre de travail inférieur ou cylindre de travail supérieur dans la cage du laminoir
- /G/ saisie du deuxième cylindre usé par ledit troisième système de préhension de l'outil de saisie, et extraction du cylindre de travail usé suivant un axe du cylindre de travail, parallèle à la direction transversale Y jusqu'à obtenir le chargement du deuxième cylindre de travail usé dans le troisième emplacement, le cylindre de travail usé laissant un deuxième dégagement vide dans la cage,
- l'étape /H/ de centrage du deuxième emplacement de l'outil de saisie préchargé du premier cylindre de travail neuf par déplacement de l'outil de saisie par le système de manœuvre 1 suivant la direction longitudinale X et/ou suivant la direction verticale Z, et/ou rotation suivant la direction transversale Y, afin d'aligner le premier cylindre de travail avec le dégagement vide de la cage de l'outil de saisie, premier dégagement vide ou deuxième dégagement vide, et alors que le premier emplacement et le troisième emplacement sont chargés du premier cylindre de travail usé et du deuxième cylindre de travail usé,
- l'étape /I/ d'insertion du premier cylindre de travail neuf contenu dans le deuxième emplacement dans le dégagement vide, par une poussée du deuxième système de préhension,
- /J/ centrage du quatrième emplacement préchargé du deuxième cylindre neuf par déplacement de l'outil de saisie par le système de manœuvre 1 suivant la direction longitudinale X et/ou suivant la direction verticale Z, et/ou rotation suivant la direction transversale Y, afin d'aligner le deuxième cylindre neuf avec l'autre dégagement vide par déplacement de l'outil de saisie provoqué par le système de manœuvre, et alors que le premier emplacement et le troisième emplacement sont chargés du premier cylindre de travail usé, et du deuxième cylindre de travail usé,
- /K/ insertion du deuxième cylindre de travail neuf contenu dans la quatrième emplacement dans l'autre dégagement vide par une poussée du quatrième système de préhension.

Selon la présente divulgation, les différents emplacements sont pourvus des systèmes de préhension, indépendants, configurés pour solidariser une extrémité d'un cylindre de travail, chaque système de préhension configuré pour assurer une poussée lors d'une insertion de cylindre de travail ou configuré pour assurer une traction lors d'une extraction de cylindre, par déplacement du système de préhension le long de l'emplacement.

Selon un mode de réalisation, les systèmes de préhension sont des pinces mécanisées ou encore des ventouses magnétiques ou encore des ventouses pneumatiques
et dans lequel les pinces mécanisées ou les ventouses magnétiques ou encore les ventouses pneumatiques sont configurées pour saisir une extrémité de cylindre de travail. Selon la présente divulgation, l'outil de saisie comprend un système de poussée/traction comprenant un ou plusieurs vérins configuré(s) pour extraire ou insérer les cylindres usés/neufs des emplacements par déplacement sélectif de chacun des systèmes de préhension associés aux emplacements, en provoquant un déplacement du cylindre de travail selon un axe longitudinal du cylindre de travail, par une traction du cylindre usé dans le premier emplacement lorsque le procédé est selon la première possibilité voire des tractions des cylindres usés dans le premier emplacement et le troisième emplacement lorsque le procédé est selon la deuxième possibilité et pour insérer dans la cage du laminoir le cylindre neuf contenu dans le deuxième emplacement lorsque le procédé est selon la première possibilité, ou encore pour insérer dans la cage du laminoir le premier cylindre neuf contenu dans le deuxième emplacement et le deuxième cylindre neuf contenu dans le quatrième emplacement lorsque le procédé est selon la seconde possibilité. Selon un mode de réalisation, le système de poussée/traction comprend :
- un vérin, unique, pour procéder au déplacement sélectif des systèmes de préhension des différents emplacements, et en particulier au déplacement sélectif du premier système de préhension et du deuxième système de préhension dudit au moins couple d'emplacement consistant en le premier emplacement et le deuxième emplacement lorsque le procédé est selon la première possibilité ou encore au déplacement sélectif du premier système de préhension , du deuxième système de préhension , du troisième système de préhension du quatrième système de préhension desdits premier emplacement, deuxième emplacement, troisième emplacement et quatrième emplacement lorsque le procédé selon la seconde possibilité
- un mécanisme pour assurer le couplage d'une partie mobile d'entrainement du vérin sélectivement avec les systèmes de préhension des différents emplacements , et en particulier sélectivement avec le premier système de préhension ou le deuxième système de préhension lorsque le procédé est selon la première possibilité, ou encore avec sélectivement avec le premier système de préhension, le deuxième système de préhension, le troisième système de préhension ou le quatrième système de préhension lorsque le procédé est selon la seconde possibilité.

Selon un mode de réalisation, les emplacements comprennent lesdits systèmes de préhension configurés pour insérer ou extraire les cylindres de travail, par déplacement des cylindres de travail suivant l'axe du cylindre de travail au travers d' extrémités distales ouvertes des emplacements longitudinaux , les emplacements présentent respectivement suivant la longueur des emplacements, des ouvertures latérales de chargement/déchargement, couplées à des systèmes de chargement/déchargement associés aux emplacements , lesdits systèmes de chargement, indépendants, configurés pour charger lesdits emplacements lors de l'étape /B/ de pré-chargement, chaque système de chargement/déchargement configuré pour assurer le chargement/ou le déchargement d'un des emplacements au travers des ouvertures latérales.

Selon un mode de réalisation, lesdits emplacements pour le ou les cylindres usés et le ou les cylindres neufs sont agencés en parallèle autour d'un axe central de l'outil de saisie, ledit outil de saisie comprenant un tambour formant un châssis support comportant des berceaux longitudinaux, répartis angulairement autour de l'axe central configurées pour recevoir les cylindres usés et neufs, définissant lesdits emplacements respectivement.

Selon un mode de réalisation, ledit système de manœuvre comprend des moyens motorisés pour assurer le pivotement du tambour autour de l'axe central et dans lequel les systèmes de chargement/déchargement, indépendants, comprennent pour chaque emplacement, un couple de bras de préhension comprenant premier bras et une deuxième bras articulés respectivement sur deux bords longitudinaux du berceau, configuré pour passer d'une position de fermeture pour laquelle les deux bras maintiennent un cylindre de travail dans le berceau, et jusqu'à une position d'ouverture pour laquelle les deux bras s'écartent d'une distance supérieure à un diamètre du cylindre de travail autorisant le chargement/ou le déchargement du berceau au travers de l'ouverture latérale De préférence le chargement et ou le déchargement d'un des berceaux est effectué par rotation du tambour jusqu'à positionner le berceau à charger/décharger en orientant l'ouverture latérale vers le bas, et en passant le couple de bras de préhension de la position d'ouverture jusqu'à la position de fermeture lors du chargement, et en passant le couple de bras de préhension de la position de fermeture jusqu'à la position de fermeture lors du déchargement, autorisant le déchargement gravitaire au travers de l'ouverture latérale.

Selon un mode de réalisation, ledit vérin, unique, est agencé au sein d'un logement tubulaire du tambour centré sur l'axe central et dans lequel ledit tambour est configuré pour pivoter autour du vérin , monté non pivotant par rapport au système de manœuvre, la partie mobile d'entrainement, saillante radialement, ledit mécanisme pour assurer le couplage de la partie mobile d'entrainement du vérin sélectivement avec les systèmes de préhension , comprenant le tambour monté pivotant autour du vérin sous l'action moyens motorisés de sorte que le couplage est obtenu par pivotement du tambour de sorte à mettre en correspondance la partie mobile d'entrainement du vérin avec sélectivement le premier système de préhension, le deuxième système de préhension lorsque le procédé est selon la première possibilité ou encore avec sélectivement le premier système de préhension, le deuxième système de préhension, le troisième système de préhension, ou le quatrième système de préhension lorsque le procédé est selon la seconde possibilité.

Selon un mode de réalisation, le procédé est mis en œuvre dans une installation de laminage comprenant le laminoir comprenant ladite cage et ledit ensemble de cylindres, internes à la cage, y compris les deux cylindres de travail, les cylindres d'appui ou les galets d'appui, voire les cylindres intermédiaires en particulier des premiers cylindres intermédiaires et des seconds cylindres intermédiaires, la cage de laminoir présentant ladite fenêtre d'accès, éventuellement fermée par le système de porte, la bande métallique s'étendant longitudinalement suivant la direction X, horizontale, et transversalement selon la direction Y, horizontale, parallèle aux axes des cylindres du laminoir et
et dans laquelle ladite installation comprend un rack de chargement/déchargement, positionné amovible sur un châssis-support ancré au sol en une position d'ancrage à distance du laminoir selon la direction Y transversale de sorte à libérer une allée de maintenance suivant la direction longitudinale X, et dans lequel le pré-chargement en /B/ est mis en œuvre à distance d'une fenêtre accès de la cage par chargement de l'outil de saisie à partir d'un ou plusieurs cylindres neufs agencés sur le rack de chargement/déchargement.

Selon un **deuxième aspect,** la présente divulgation est à un outil de saisie susceptible de convenir pour la mise en œuvre du procédé selon la présente divulgation, destiné à être manipulé par un système de manœuvre, l'outil de saisie comprenant :
- un châssis support comprenant au moins un couple de deux berceaux formant un au moins couple d'emplacements pour le stockage de deux cylindres de travail formant au moins un premier emplacement destiné pour un cylindre de travail neuf et un deuxième emplacement destiné pour un cylindre de travail usé, lesdits deux cylindre de travail s'étendant longitudinalement, en parallèle dans lesdits au moins deux berceaux ,
- des systèmes de préhension , indépendants, y compris un premier système de préhension configuré pour solidariser une extrémité d'un cylindre de travail dans le premier emplacement et un deuxième système de préhension configuré pour solidariser une extrémité d'un cylindre de travail dans le deuxième emplacement,
- un système de poussée/traction comprenant un ou plusieurs vérins configuré(s) pour extraire ou insérer les cylindres usées/neuf des emplacements par déplacement sélectif de chacun des systèmes de préhension associés aux emplacements , en provoquant un déplacement du cylindre de travail selon un axe du cylindre
   et dans lequel ledit outil de saisie est configuré pour autoriser un remplacement d'un cylindre de travail usé par un cylindre de travail neuf par
- retrait d'un cylindre de travail usé de la cage d'un laminoir par saisie du premier système de préhension et traction du cylindre par actionnement du vérin jusqu'à obtenir le chargement du cylindre de travail usé dans le premier emplacement, puis
- insertion d'un cylindre de travail neuf dans la cage d'un laminoir contenu dans le deuxième emplacement par une poussée du deuxième système de préhension et alors que le premier emplacement contient le cylindre de travail usé.

Selon un mode de réalisation, le châssis support comprend deux couples de berceaux formant deux couples d'emplacements pour le stockage de deux cylindres de travail comprenant outre le premier emplacement destiné pour un premier cylindre de travail usé et le deuxième emplacement, destiné pour un premier cylindre de travail neuf, un troisième emplacement destiné pour une deuxième cylindre de travail usé, et un quatrième emplacement destiné pour un deuxième cylindre de travail neuf, lesdits systèmes de préhension, comprenant outre le premier système de préhension et le deuxième système de préhension, un troisième système de préhension configuré pour solidariser une extrémité d'un cylindre de travail dans le troisième emplacement et un quatrième système de préhension configuré pour solidariser une extrémité d'un cylindre de travail dans le quatrième emplacement, et dans lequel ledit outil de saisie est configuré pour autoriser un remplacement d'un premier cylindre de travail usé par un premier cylindre de travail neuf et un remplacement d'un deuxième cylindre de travail usé par un deuxième cylindre de travail neuf par :
- retrait du premier cylindre de travail usé de la cage d'un laminoir par saisie du premier système de préhension et traction du cylindre de travail par actionnement du vérin jusqu'à obtenir le chargement du cylindre de travail usé dans le premier emplacement,
- retrait du deuxième cylindre de travail usé de la cage d'un laminoir par saisie du troisième système de préhension et traction du cylindre par actionnement du vérin jusqu'à obtenir le chargement du cylindre de travail usé dans le troisième emplacement,
- insertion du premier cylindre de travail neuf dans la cage d'un laminoir contenu dans le deuxième emplacement par une poussée du deuxième système de préhension et insertion du deuxième cylindre de travail neuf contenu dans le quatrième emplacement, et alors que le premier emplacement contient le premier cylindre de travail usé et que le troisième emplacement contient le deuxième cylindre de travail usé.

Selon un mode de réalisation, ledit système de poussée/traction comprend :
- un vérin, unique, pour procéder au déplacement sélectif des systèmes de préhension des différents emplacements, et en particulier au déplacement sélectif du premier système de préhension et du deuxième système de préhension dudit au moins couple d'emplacement consistant en le premier emplacement et le deuxième emplacement en particulier lorsque l'outil comprend un couple d'emplacement, ou encore au déplacement sélectif du premier système de préhension, du deuxième système de préhension, du troisième système de préhension, du quatrième système de préhension desdits premier emplacement, deuxième emplacement, troisième emplacement et quatrième emplacement lorsque l'outil comprend deux couples d'emplacement,
- un mécanisme pour assurer le couplage d'une partie mobile d'entrainement du vérin sélectivement avec les systèmes de préhension des différents emplacements, et en particulier sélectivement avec le premier système de préhension ou le deuxième système de préhension lorsque l'outil de saisie comprend un couple d'emplacements,, ou encore avec sélectivement avec le premier système de préhension, le deuxième système de préhension, le troisième système de préhension ou le quatrième système de préhension lorsque l'outil de saisie comprend deux couples d'emplacements.

Selon un mode de réalisation, les emplacements comprennent lesdits systèmes de préhension configurés pour insérer ou extraire les cylindres de travail, par déplacement des cylindres de travail suivant l'axe du cylindre de travail au travers d'extrémités distales ouvertes des emplacements longitudinaux, les emplacements présentant respectivement suivant la longueur des emplacements, des ouvertures latérales de chargement/déchargement, couplées à des systèmes de chargement/déchargement associés aux emplacements , lesdits systèmes de chargement, indépendants, chaque système de chargement/déchargement configuré pour assurer le chargement/ou le déchargement d'un des emplacements au travers des ouvertures latérales.

Selon un mode de réalisation, lesdits emplacements pour le ou les cylindres usés et le ou les cylindres neufs sont agencés en parallèle autour d'un axe central de l'outil de saisie, ledit outil de saisie comprenant un tambour formant un châssis support comportant des berceaux longitudinaux, répartis angulairement autour de l'axe central configurées pour recevoir les cylindres usés et neufs, définissant respectivement lesdits emplacements et dans lequel le tambour est configuré pour pivoter autour de l'axe central.

Selon un mode de réalisation, les systèmes de chargement/déchargement, indépendants, comprennent pour chaque emplacement, un couple de bras de préhension comprenant premier bras et une deuxième bras, configurés pour passer d'une position de fermeture pour laquelle les deux bras maintiennent un cylindre de travail dans le berceau, et jusqu'à une position d'ouverture pour laquelle les deux bras s'écartent d'une distance supérieure à un diamètre du cylindre de travail autorisant le chargement/ou le déchargement du berceau au travers de l'ouverture latérale.

Selon un mode de réalisation, ledit vérin, unique, est agencé au sein d'un logement tubulaire du tambour centré sur l'axe central et dans lequel ledit tambour est configuré pour pivoter autour du vérin, monté non pivotant par rapport au système de manœuvre la partie mobile d'entrainement, saillante radialement en une position angulaire fixe, ledit mécanisme pour assurer le couplage de la partie mobile d'entrainement du vérin sélectivement avec les systèmes de préhension, comprenant le tambour monté pivotant autour du vérin sous l'action moyens motorisés du système de manœuvre de sorte que le couplage est obtenu par pivotement du tambour de sorte à mettre en correspondance la partie mobile d'entrainement du vérin avec sélectivement le premier système de préhension, le deuxième système de préhension lorsque l'outil de saisie comprend un couple d'emplacements ou encore avec sélectivement le premier système de préhension , le deuxième système de préhension , le troisième système de préhension , ou le quatrième système de préhension lorsque l'outil de saisie comprend deux couples d'emplacement.

Selon un troisième aspect, la présente divulgation concerne encore un ensemble comprenant un système de manœuvre pour une installation de laminage d'une bande métallique, et un outil de saisie selon la présente divulgation, manipulé par le système manœuvre, convenant pour assurer les opérations de changement de cylindres de travail du laminoir, pour assurer une extraction de cylindre de travail usé et une insertion de cylindre de travail, neuf dans la cage du laminoir.

Selon un mode de réalisation, ledit système de manœuvre comprend un robot comprenant :
- un chariot comprenant un premier châssis muni de roues coopérant avec des rails disposés au sol, s'étendant suivant une direction Y, au droit de la fenêtre d'accès de la cage du laminoir, ledit premier châssis étant configuré pour se déplacer suivant la direction Y le long des rails, sous l'action de premiers moyens moteurs entraînant notamment les roues,
- un deuxième châssis et un premier système de glissière reliant le deuxième châssis et le premier châssis configuré pour déplacer le deuxième châssis par rapport au premier châssis suivant une direction X, sous l'action de deuxièmes moyens moteurs
- un troisième châssis et un deuxième système de glissière reliant le troisième châssis et le deuxième châssis, configuré pour déplacer le troisième châssis par rapport au deuxième châssis suivant une direction Z, verticale, sous l'action de troisièmes moyens moteurs ,
- un système de saisie déplaçable avec la troisième châssis comprenant un actionneur configuré pour commander le verrouillage et le déverrouillage de la saisie d'une extrémité proximale de l'outil de saisie.

### Brève description des dessins

D'autres caractéristiques, détails et avantages apparaîtront à la lecture de la description détaillée ci-après, et à l'analyse des dessins annexés, sur lesquels :
Fig. 1
   [Fig. 1] est une configuration schématique d'un laminoir 20 cylindres.
**Fig. 2a**
   [Fig. 2a] est une vue, selon la direction transversale Y, de l'outil de saisie relativement à la cage du laminoir (la bande métallique cachée), l'outil de saisie comportant un tambour manipulable en rotation autour d'un axe central, comportant quatre berceaux répartis angulairement autour de l'axe central, les quatre berceaux formant respectivement un premier emplacement pour un premier cylindre travail usé, un deuxième emplacement pour un premier cylindre de travail neuf, un troisième emplacement pour un deuxième cylindre de travail usé, et un quatrième emplacement pour un deuxième cylindre de travail neuf, lesdits premier emplacement, deuxième emplacement, troisième emplacement et quatrième emplacement étant pourvus respectivement de systèmes de préhension de cylindre, indépendants, comprenant un premier système de préhension associé au premier emplacement, un deuxième système de préhension associé au deuxième emplacement, un troisième système de préhension associé au troisième emplacement et un quatrième système de préhension associé au quatrième emplacement, les différents systèmes de préhension étant actionnables indépendamment les des autres pour autoriser l'extraction ou l'insertion d'un cylindre de travail, par déplacement du cylindre de travail selon l'axe longitudinal du cylindre, la figure 2a illustrant l'outil de saisie dans une position centrée pour laquelle le premier logement, orienté vers le haut, est aligné avec la position du cylindre de travail inférieur dans la cage du laminoir, autorisant l'extraction d'un cylindre de travail, usé, inférieur, en appui sur les deux premiers cylindres intermédiaires, en particulier contenu entre les deux premiers cylindres intermédiaires, inférieurs et la bande, dans la cage, jusque son chargement dans le berceau formant le premier emplacement.
**Fig. 2b**
   [Fig. 2b] est une vue en perspective de la figure 2a.
**Fig. 2c**
   [Fig. 2c] est une vue de coupe de la figure 2a, selon un plan de coupe passant par l'axe central du tambour.
**Fig. 3a**
   [Fig. 3a] est une vue de l'outil de saisie selon la figure 2a, après pivotement du tambour autour de l'axe central afin d'orienter le troisième emplacement vers le haut, et déplacement en hauteur de l'outil de saisie jusqu'à une position pour laquelle le troisième emplacement est aligné avec la position du cylindre de travail supérieur dans la cage du laminoir autorisant l'extraction d'un cylindre de travail, usé, supérieur, en particulier en appui sur les extrémités de deux rampes d'aspersion dans la cage, entre les deux premiers cylindres intermédiaires, supérieurs et la bande, jusque dans le berceau formant le troisième emplacement.
**Fig. 3b**
   [Fig. 3b] est une vue en perspective de l'outil de saisie dans la position de la figure 3a.
**Fig. 4**
   [Fig. 4 ] est une vue détail de l'outil de saisie, illustrant :
   - le troisième emplacement et le troisième système de préhension comportant un pince à deux mors, ainsi qu'un (troisième) système de chargement/déchargement autorisant le chargement d'un cylindre latéral, par une ouverture latérale du berceau, et
   - le quatrième emplacement et le quatrième système de préhension, ainsi qu'un (quatrième) système de chargement/déchargement

   et dans lequel chaque système de préhension comportant une dite pince à deux mors configurée pour saisir une extrémité d'un cylindre de travail, en particulier en venant pénétrer une gorge périphérique du cylindre,
   et dans lequel les système de chargement/déchargement sont indépendants, comportant chacun deux bras consistant en un premier bras et une deuxième bras, articulés suivant deux axes de rotation parallèle, agencés de part et d'autre du berceau, suivant la longueur du berceau, le premier bras et le deuxième bras configurés pour passer d'une position de fermeture, illustrée à la figure 4 pour laquelle les deux bras maintiennent un cylindre de travail dans le berceau, et jusqu'à une position d'ouverture pour laquelle les deux bras s'écartent d'une distance supérieure à un diamètre du cylindre de travail autorisant le chargement/ou le déchargement du berceau au travers de l'ouverture latérale du berceau.
**Fig. 5**
   [Fig. 5] est une vue de détail de la figure 4, illustrant les systèmes de préhension de l'outil de saisie assurant la solidarisation d'une extrémité d'un cylindre, les deux mors en prise simultanément avec la gorge périphérique, chaque système de préhension configuré mobile suivant la direction en longueur du berceau afin de pousser le cylindre selon la direction longitudinale du berceau lors de l'insertion d'un cylindre dans la cage de laminoir, ou au contraire le tracter depuis une position dans la cage du laminoir jusque dans un berceau du tambour.
**Fig. 6**
   [Fig. 6] montre une vue d'un vérin, unique, agencé sur un support central, traversant un logement tubulaire du tambour, le vérin comportant une partie mobile d'entraînement, saillante vers la haut, qui est configurée pour se coupler sélectivement avec les différents systèmes de préhension associés aux emplacements, y compris couplage de la partie mobile d'entrainement avec :
   - un premier système de préhension associé au premier emplacement dans une première position relative du tambour par rapport au vérin,
   - un deuxième système de préhension associé au deuxième emplacement dans une deuxième position relative de couplage du tambour par rapport au vérin,
   - une troisième système de préhension associé au troisième emplacement dans une troisième position relative de couplage du tambour par rapport au vérin,
   - une quatrième système de préhension associé au quatrième emplacement dans une quatrième position relative de couplage du tambour par rapport au vérin,
   et dans lequel le couplage sélectif est obtenu par rotation du tambour autour de l'axe central pour passer d'une position relative de couplage à une autre, parmi la première, deuxième, troisième et quatrième position relative de couplage.
**Fig. 7**
   [Fig. 7] est une vue d'une installation de laminage comportant un laminoir et un ensemble comprenant un système de manœuvre (en particulier robotisé) pour une installation de laminage d'une bande métallique, et un outil de saisie selon la présente divulgation, manipulé par le système manœuvre, convenant pour assurer les opérations de changement de cylindres de travail du laminoir, pour assurer une extraction de cylindre de travail usé et une insertion de cylindre de travail, neuf dans la cage du laminoir, les opérations de pré-chargement ou de déchargement de l'outil de saisie réalisé à distance de la cage du laminoir, sur un rack, en laissant une allée de maintenance entre une fenêtre d'accès de la cage du laminoir et le rack.
**Fig. 8**
   [Fig. 8] est une vue d'un mode de réalisation possible du système de manœuvre qui peut être robotisé.

### Description des modes de réalisation

La présente divulgation est relative à un procédé de changement de cylindres de travail 12 d'un laminoir 10, en particulier en présence d'une bande métallique BM destinée à être laminée entre les deux cylindres de travail 12, y compris un cylindre de travail 12 supérieur et un cylindre de travail 12 inférieur.

La présente divulgation trouve une application particulière pour un laminoir 20 cylindres, et tel qu'illustré à la figure 1. Il peut s'agir d'un laminoir dont la cage du laminoir est en deux parties, comprenant une partie de cage inférieure, transmettant un effort de serrage aux cylindres inférieurs, y compris au cylindre de travail 12 inférieur; voire auxdits ensembles de galets inférieurs, et une partie de cage supérieure, déplaçable verticalement par rapport à la partie de cage inférieure transmettant un effort de serrage aux cylindres supérieurs, y compris au cylindre de travail 12 supérieur, voire auxdits ensembles de galets supérieur.

Ainsi la cage 2 peut recevoir :
- en partie supérieure, au sein de la partie de cage supérieure, le cylindre de travail 12, supérieur, ainsi que deux premiers cylindres intermédiaires 13, supérieurs, trois deuxièmes cylindres intermédiaires 14,15, supérieurs, et quatre ensembles de galet d'appui A, B, C, D supérieurs,
- en partie inférieure, au sein de la partie de cage inférieur du laminoir, le cylindre de travail 12, inférieur ainsi que deux premiers cylindres intermédiaires 13, inférieurs, trois deuxièmes cylindres intermédiaires 14,15, inférieurs, et quatre ensembles de galet d'appui H, G, F, E inférieurs.

Pour une telle cage en deux parties, l'ouverture au moins partielle de la cage est obtenue en écartant la partie de cage supérieure par rapport à la partie de cage inférieure.

La présente divulgation trouve toutefois encore une application particulière pour laquelle la cage est monobloc.

La cage reçoit encore typiquement :
- un couple de rampes d'aspersion, inférieures à la bande à métallique à laminer, les deux rampes disposées de part et d'autre d'un plan de laminage passant par les axes des cylindres de travail et/ou
- un couple de rampes d'aspersion, supérieures à la bande à métallique à laminer, les deux rampes disposées de part et d'autre d'un plan de laminage passant par les axes des cylindres de travail.

Lors des opérations de changement de cylindre du laminoir, les deux rampes d'aspersion supérieures peuvent être typiquement orientées de manière à former un berceau de soutien pour le cylindre de travail 12, supérieur, et de sorte à laisser un dégagement inférieur à la bande pour extraire/insérer le cylindre de travail inférieur. Au contraire lorsqu'il est nécessaire d'extraire/insérer le cylindre de travail supérieur, les rampes supérieures peuvent être déplacées vers le bas de sorte à plaquer la bande métallique version le bas et de sorte à laisser un dégagement supérieur à la bande pour extraire/insérer le cylindre de travail supérieur.

Au cours des opérations de laminage les cylindres de travail 12 présentent chacun une génératrice de contact avec la bande métallique, lesdites génératrices de contact et les axes des cylindres de travail se trouvant sensiblement dans un plan sensiblement perpendiculaire à une direction de défilement de la bande métallique, des organes de roulement en particulier des premiers cylindres intermédiaires 13 étant en contact suivant deux génératrices de contact avec chacun des cylindres de travail 12, les organes de roulement assurant la transmission d'un effort de laminage aux cylindres de travail 12, inférieur et supérieur en contact avec la bande métallique BM.

Selon le procédé de changement selon la présente divulgation, au moins selon **une première possibilité,** on procède au remplacement d'au moins un cylindre de travail usé 12u, supérieur ou inférieur par :
- /A/ fourniture d'un système de manœuvre 1, tel qu'un système robotisé, et fourniture d'un outil de saisie OT manipulé par le système de manœuvre, au moins par déplacement suivant une direction longitudinale orientée suivant une direction longitudinale X de défilement de la bande entre les deux cylindres de travail et/ou suivant une direction verticale Z, et/ou suivant une rotation autour de l'axe de la direction Y, voire suivant une direction transversale Y, ledit outil de saisie comprenant au moins un couple d'emplacements E1, E2 ; E3, E4 pour des cylindres de travail, les emplacements E1, E2 ; E3, E4 s'étendant longitudinalement, parallèles en eux, ledit au moins un couple d'emplacements comprenant un premier emplacement E1 pour un cylindre de travail usé 12u pourvu d'un premier système de préhension SP1 et un deuxième emplacement E2 pour un cylindre de travail neuf 12n pourvu d'un deuxième système de préhension SP2, ledit au moins couple configuré pour le maintien en parallèle simultané du cylindre de travail usé 12u et du cylindre de travail neuf 12n
- /B/ pré-chargement du deuxième emplacement E2 par un cylindre de travail neuf 12n, le premier emplacement E1 pour un cylindre usé étant laissé libre, le pré-chargement réalisé au cours des opérations de laminage de la bande métallique entre le cylindre de travail supérieur et le cylindre de travail inférieur,
- /C/ arrêt des opérations de laminage et ouverture par un écartement du cylindre de travail 12, supérieur et du cylindre de travail 12, inférieur,
- /D/ centrage du premier emplacement E1, libre de l'outil de saisie par déplacement provoqué par le système de manœuvre 1 suivant la direction longitudinale X et/ou suivant la direction verticale Z, et/ou par une rotation suivant une direction transversale Y, afin d'aligner le premier emplacement E1 avec un cylindre de travail usé 12u dans la cage du laminoir, consistant en le cylindre de travail supérieur ou cylindre de travail inférieur,
- /E/ saisie du cylindre de travail usé 12u par le premier système de préhension SP1 de l'outil de saisie, et extraction du cylindre de travail usé 12u suivant un axe du cylindre de travail, parallèle à la direction transversale Y jusqu'à obtenir le chargement du cylindre de travail usé 12u dans le premier emplacement E1, le cylindre de travail usé retiré laissant un dégagement vide dans la cage du laminoir,
- /H/ centrage du deuxième emplacement E2 de l'outil de saisie préchargé du cylindre de travail neuf 12n, par déplacement de l'outil de saisie par le système de manœuvre 1 suivant la direction longitudinale X et/ou suivant la direction verticale Z, et/ou rotation suivant la direction transversale Y, afin d'aligner le cylindre de travail neuf avec le dégagement vide de la cage du laminoir, et alors que le premier emplacement E1 est chargé du cylindre de travail usé, retiré.
- /I/ insertion du cylindre de travail neuf 12 contenu dans le deuxième emplacement E2 dans le dégagement vide de la cage du laminoir 10 par une poussée du deuxième système de préhension SP2.

La présente divulgation concerne encore un outil de saisie en particulier susceptible de convenir pour la mise en œuvre d'un tel procédé de changement de cylindres de travail.

Un tel outil de saisie OT est configuré pour à être manipulé par un système de manœuvre, comprenant :
- un châssis support comprenant au moins un couple de berceaux formant au moins un couple d'emplacements E1, E2 ; E3, E4 pour le stockage de deux cylindres de travail formant au moins un premier emplacement E1 destiné pour un cylindre de travail neuf et un deuxième emplacement E2 destiné pour un cylindre de travail usé, lesdits deux cylindre de travail s'étendant longitudinalement, en parallèle dans lesdits au moins deux berceaux ,
- des système de préhension SP1, SP2 ; SP3, SP4, y compris au moins un premier système de préhension SP1 configuré pour solidariser une extrémité d'un cylindre de travail dans le premier emplacement E1 et un deuxième système de préhension SP2 configuré pour solidariser une extrémité d'un cylindre de travail dans le deuxième emplacement E1,
- un système de poussée/traction comprenant un ou plusieurs vérins VR configuré(s) pour extraire ou insérer les cylindres usées/neuf des emplacements E1, E2, E2, E4 par déplacement sélectif de chacun des systèmes de préhension SP associés aux emplacements E1, E2, E3, E4, en provoquant un déplacement du cylindre de travail selon un axe du cylindre.

Un tel outil de saisie est avantageusement configuré pour autoriser un remplacement d'un cylindre de travail usé par un cylindre de travail neuf par :
- retrait d'un cylindre de travail usé de la cage d'un laminoir par saisie du premier système de préhension SP1 et traction du cylindre par actionnement du vérin jusqu'à obtenir le chargement du cylindre de travail usé dans le premier emplacement E1, puis
- insertion d'un cylindre de travail neuf dans la cage d'un laminoir contenu dans le deuxième emplacement par une poussée du deuxième système de préhension et alors que le premier emplacement contient le cylindre de travail usé.

L'outil selon la présente divulgation permet ainsi de retirer au moins un cylindre de travail usé du laminoir et de procéder à son remplacement par au moins un cylindre neuf, avantageusement sans nécessiter la dépose dudit au moins un cylindre usé, lors des opérations d'insertion.

Un tel outil de saisie et le procédé mis en œuvre sont ainsi encore avantageux en ce que l'étape de pré-chargement en /B/ du deuxième emplacement E2 par un cylindre de travail neuf est de préférence effectuée :
- en temps masqué lors des opérations de laminage, et/ou
- à distance de la fenêtre d'accès de la cage du laminoir, par exemple à partir d'un rack Ra, soutenant des cylindres neufs, posés de manière amovibles sur une structure support CHa ancrée au sol et notamment tel qu'illustré selon un exemple indicatif à la figure 7.

Le procédé et l'outil de saisie selon la présente divulgation sont avantageux en ce qu'ils autorisent de changer au moins un cylindre de travail, en diminuant le temps pendant lequel les opérations de laminage doivent être stoppées. Un autre avantage de cette solution est qu'il s'agit d'une solution technique permettant de laisser libre l'allée de maintenance s'étendant devant la cage et la fenêtre d'accès de la cage du laminoir.

Selon une **seconde possibilité,** ledit outil de saisie OT peut être configuré pour remplacer les deux cylindres de travail 12, inférieur et supérieur, du laminoir en autorisant les insertions de deux cylindres de travail neufs dans le laminoir, avantageusement sans nécessiter la dépose des deux cylindres de travail usés.

A cet effet, le châssis support de l'outil de saisie OT comprend alors deux couples de berceaux formant deux couples d'emplacements E1, E2, E3, E4 pour le stockage de deux cylindres de travail comprenant :
- le premier emplacement E1 destiné pour un premier cylindre de travail usé et,
- le deuxième emplacement E2, destiné pour un premier cylindre de travail neuf ; mais encore
- un troisième emplacement E3 destiné pour une deuxième cylindre de travail usé, et
- un quatrième emplacement E4 destiné pour un deuxième cylindre de travail neuf.

Les systèmes de préhension SP1, SP2, SP3, SP4, comprennent alors outre le premier système de préhension SP1 et le deuxième système de préhension SP2, un troisième système de préhension SP3 configuré pour solidariser une extrémité d'un cylindre de travail dans le troisième emplacement E3 et un quatrième système de préhension SP4 configuré pour solidariser une extrémité d'un cylindre de travail dans le quatrième emplacement E4.

Ledit outil de saisie comprenant les quatre emplacement E1, E2, E3, E4 est configuré pour autoriser un remplacement d'un premier cylindre de travail usé par un premier cylindre de travail neuf et un remplacement d'un deuxième cylindre de travail usé par un deuxième cylindre de travail neuf par :
- retrait du premier cylindre de travail usé de la cage d'un laminoir par saisie du premier système de préhension SP1 et traction du cylindre par actionnement du vérin jusqu'à obtenir le chargement du cylindre de travail usé dans le premier emplacement E1,
- retrait du deuxième cylindre de travail usé de la cage d'un laminoir par saisie du troisième système de préhension SP3 et traction du cylindre par actionnement du vérin jusqu'à obtenir le chargement du cylindre de travail usé dans le troisième emplacement E3,
- insertion du premier cylindre de travail neuf dans la cage d'un laminoir contenu dans le deuxième emplacement E2 par une poussée du deuxième système de préhension SP2 et insertion du deuxième cylindre de travail neuf contenu dans le quatrième emplacement E4, et alors que le premier emplacement E1 contient le premier cylindre de travail usé et que le troisième emplacement E3 contient le deuxième cylindre de travail usé.

L'outil de saisie selon la présente divulgation permet ainsi de retirer les deux cylindres de travail usés du laminoir, inférieur et supérieur, et de procéder à leur remplacement par deux cylindres neufs, avantageusement sans nécessiter la dépose de l'un ou l'autre des cylindres usés, lors des opérations d'extraction et d'insertion.

Qu'il s'agisse de l'outil de saisie selon la première possibilité, ou encore de l'outil de saisie selon la seconde possibilité, l'outil de saisie selon la présente divulgation limite avantageusement les déplacements nécessaires de l'outil lors des opérations de changement pour retirer et insérer le ou les cylindres de travail, et par comparaison à l'état de la technique, tel que présenté dans l'introduction, aboutissant ainsi à une réduction sensible de la durée pendant laquelle les opérations de laminage doivent être arrêtées, puisque l'outil de saisie est déplacé en particulier selon la direction X, et la direction Z, pour procéder aux différents centrages (étape /D/ et /H/ notamment) lors des opérations successives d'extraction et d'insertion, sans nécessiter la dépose du cylindre de travail usé. Les déplacements nécessaires aux différentes opérations de centrage, de saisie et extraction et insertion, opérés successivement lorsque les opérations de laminage sont arrêtées sont donc d'amplitudes limitées, en ce que le système de manœuvre reste toujours au droit de la fenêtre d'accès de la cage et typiquement selon une amplitude de déplacement de l'outil de saisie limité suivant la hauteur (selon la direction Z). Une fois le denier cylindre de travail neuf inséré, les opérations de laminage peuvent être reprises, avantageusement sans attendre le déchargement du ou des cylindres usés récupérés dans l'outil de saisie OT, en ce les opérations de déchargement de l'outil de saisie peuvent être opérées en temps masqué des opérations de laminage.

Un tel outil de saisie et le procédé mis en œuvre sont encore avantageux en ce que l'étape de pré-chargement en /B/ du deuxième emplacement E2 et du quatrième emplacement E4 par deux cylindres de travail neuf est de préférence effectuée :
- en temps masqué lors des opérations de laminage, et/ou
- à distance de la fenêtre d'accès de la cage du laminoir, par exemple à partir d'un rack Ra, soutenant des cylindres neuf, posé de manière amovible sur une structure support CHa ancrée au sol.

Ainsi et selon **la deuxième possibilité,** on peut avantageusement procéder au remplacement du cylindre de travail usé supérieur et du cylindre inférieur usé dans la cage du laminoir 10 par les étapes suivantes :
- ladite étape /A/ de fourniture d'un système de manœuvre 1, tel qu'un système robotisé, et d'un outil de saisie OT manipulé par le système de manœuvre, au moins suivant une direction longitudinale orientée suivant une direction longitudinale X de défilement de la bande entre les deux cylindres de travail et/ou suivant une direction verticale Z, et/ou rotation suivant la direction transversale Y, voire suivant une direction transversale Y,
- ladite étape /B/ de pré-chargement du deuxième emplacement E2 par un premier cylindre de travail neuf, et encore un pré-chargement du quatrième emplacement E4 pour un deuxième cylindre de travail neuf, le premier emplacement E1 pour un premier cylindre usé et le troisième emplacement E3 pour un deuxième cylindre usé étant laissés libres, les pré-chargements étant réalisés au cours des opérations de laminage de la bande métallique entre le cylindre de travail supérieur et le cylindre de travail inférieur,
- ladite étape /C/ d'arrêt des opérations de laminage et ouverture par un écartement du cylindre de travail supérieur et du cylindre de travail,
- ladite étape /D/ de centrage du premier emplacement E1, libre, par déplacement de l'outil de saisie provoqué par le système de manœuvre suivant la direction longitudinale X et/ou suivant la direction verticale Z, et/ou rotation suivant la direction transversale Y,, afin d'aligner le premier emplacement E1 avec un premier cylindre de travail usé dans la cage du laminoir, qui est cylindre de travail supérieur ou cylindre de travail inférieur,
- ladite étape /E/ de saisie du premier cylindre de travail usé par le premier système de préhension SP1 de l'outil de saisie, et l' extraction du cylindre de travail usé suivant un axe du cylindre de travail, parallèle à la direction transversale Y jusqu'à obtenir le chargement du cylindre de travail usé dans le premier emplacement E1, le cylindre de travail usé laissant un premier dégagement vide dans la cage,
- /F/ centrage du troisième emplacement E3, libre de l'outil de saisie par déplacement de l'outil de saisie provoqué par le système de manœuvre suivant la direction longitudinale X et/ou suivant la direction verticale Z, et/ou rotation suivant la direction transversale Y, afin d'aligner le troisième emplacement E3 avec un deuxième cylindre de travail usé, cylindre de travail inférieur ou cylindre de travail supérieur dans la cage du laminoir,
- /G/ saisie du deuxième cylindre usé par ledit troisième système de préhension SP3 de l'outil de saisie, et extraction du cylindre de travail usé suivant un axe du cylindre de travail, parallèle à la direction transversale Y jusqu'à obtenir le chargement du deuxième cylindre de travail usé dans le troisième emplacement E3, le cylindre de travail usé laissant un deuxième dégagement vide dans la cage,
- l'étape /H/ de centrage du deuxième emplacement E2 de l'outil de saisie préchargé du premier cylindre de travail neuf par déplacement de l'outil de saisie par le système de manœuvre 1 suivant la direction longitudinale X et/ou suivant la direction verticale Z, et/ou rotation suivant la direction transversale Y, afin d'aligner le premier cylindre de travail avec le dégagement vide de la cage de l'outil de saisie, premier dégagement vide ou deuxième dégagement vide, et alors que le premier emplacement et le troisième emplacement sont chargés du premier cylindre de travail usé et du deuxième cylindre de travail usé,
- l'étape /I/ d'insertion du premier cylindre de travail neuf contenu dans le deuxième emplacement dans le dégagement vide, par une poussée du deuxième système de préhension SP2,
- /J/ centrage du quatrième emplacement E4 préchargé du deuxième cylindre neuf par déplacement de l'outil de saisie par le système de manœuvre 1 suivant la direction longitudinale X et/ou suivant la direction verticale Z, et/ou rotation suivant la direction transversale Y afin d'aligner le deuxième cylindre neuf avec l'autre dégagement vide par déplacement de l'outil de saisie provoqué par le système de manœuvre, et alors que le premier emplacement E1 et le troisième emplacement E4 sont chargés du premier cylindre de travail usé, retiré, et du deuxième cylindre de travail usé,
- /K/ insertion du deuxième cylindre de travail neuf contenu dans la quatrième emplacement E4 dans l'autre dégagement vide par une poussée du quatrième système de préhension.

D'une manière générale :
- les opérations de laminage peuvent avantageusement être reprises, après insertion du dernier cylindre de travail de la cage du laminoir, et sans nécessiter d'attendre que le ou les cylindres usée(s) récupéré(s) dans le premier emplacement E1, voire le troisième emplacement E3 soi(en)t déchargé(s).
- les opérations de déchargement des emplacements (premier emplacement E1 et troisième emplacement E3) peut être opérées à distance de la fenêtre d'accès de la cage du laminoir, par exemple à partir d'un rack Ra, soutenant des cylindres neuf, posé de manière amovible sur une structure support CHa ancrée au sol , en particulier tel qu'illustré selon un exemple indicatif à la figure 7.

Selon le procédé selon la présente divulgation (suivant la première possibilité ou suivant la second possibilité), les différents emplacements E1, E2, E3, E4, en particulier premier emplacement E1 , deuxième emplacement E2 , voire troisième emplacement E3 et quatrième emplacement E4 sont pourvus des systèmes de préhension SP1, SP2, SP3, SP4, indépendants, configurés pour solidariser une extrémité d'un cylindre de travail, chaque système de préhension SP1 ; SP2, SP3, SP3 configuré pour assurer une traction par déplacement du système de préhension le long de l'emplacement E1 ; E2 ; E3 ; E4 lors d'une extraction et une poussée lors d'une insertion de cylindre.

En particulier le premier couple d'emplacement est pourvu :
- du premier système de préhension SP1 de cylindre agencé dans le premier emplacement E1 qui assure l'extraction en /E/ par une traction jusqu'à obtenir le chargement du cylindre de travail usé 12u dans le premier emplacement E1 et,
- du deuxième système de préhension SP2 agencé dans le deuxième emplacement E2 qui assure l'insertion en /I/ par une poussée du cylindre de travail neuf 12n depuis le deuxième emplacement jusque dans la cage du laminoir.

Le deuxième couple d'emplacements est pourvu :
- du troisième système de préhension SP3 de cylindre agencé dans le troisième emplacement E3 qui permet d'assurer l'extraction en /G/ par une traction jusqu'à obtenir le chargement du cylindre de travail usé12 u dans le troisième emplacement E3,
- du quatrième système de préhension SP4 agencé dans le quatrième emplacement E4 qui assure l'insertion en /K/ par une poussée du cylindre de travail neuf 12n depuis le quatrième emplacement jusque dans la cage du laminoir.

De manière générale, chaque système de préhension SP, (notamment premier, deuxième, troisième ou quatrième système de préhension SP1 à SP4) est configuré pour passer d'un état de prise d'une extrémité d'un cylindre de travail 12, de sorte à autoriser une poussée du cylindre de travail selon un axe du cylindre dans un premier sens de manière sûre, mais encore une traction du cylindre de travail, dans un deuxième sens, opposé, jusqu'à un état d'échappement autorisant la libération du cylindre.

Une fois le cylindre de travail (neuf) inséré dans la cage du laminoir 10 par poussée du système de préhension, ce dernier est configuré pour passer de l'état de prise jusqu'à l'état de d'échappement afin de permettre le retour du système de préhension, sans tracter le cylindre de travail inséré.

De manière générale, les systèmes de préhension SP peuvent des pinces mécanisées, encore des ventouses magnétiques ou encore des ventouses pneumatiques. Les pinces mécanisées, les ventouses magnétiques ou pneumatiques sont configurées pour saisir une extrémité de cylindre de travail dans l'état de prise et pour permettre de relâcher le cylindre de travail dans l'état d'échappement.

Selon un mode de réalisation (non illustré) les pinces peuvent être des ventouses magnétiques, configurées pour solidariser l'extrémité d'un cylindre par l'attraction magnétique de la ventouse. Le changement de l'état de prise jusqu'à l'état d'échappement est assuré par une activation ou une désactivation du champ d'attraction magnétique de la ventouse magnétique : il peut notamment s'agir d'une ventouse électromagnétique, ou encore avec aimant permanent commandé au déplacement par un actionneur pour passer de l'activation à la désactivation de saisie de l'extrémité du cylindre de travail.

Selon un mode de réalisation (non illustré) les pinces peuvent être des ventouses pneumatiques, configurées pour solidariser l'extrémité d'un cylindre par dépression de la ventouse. Le changement de l'état de prise jusqu'à l'état d'échappement est assuré par une activation ou une désactivation de la dépression de la ventouse pneumatique.

Selon un mode de réalisation (illustré), les pinces peuvent être mécanisées. Chaque pince mécanisée peut comprendre deux mors consistant en un premier mors MR1 et un deuxième mors MR2 configurés pour passer d'une position de d'ouverture pour laquelle la pince échappe le cylindre de travail (état d'échappement) jusqu'à une position de fermeture pour laquelle les deux mors se referme contre l'extrémité du cylindre de travail en assurant une prise. Afin d'améliorer la prise on remarque que les deux mors, premier mors MR1 et deuxième mors MR2 peuvent être configurés pour venir en prise avec un relief à l'extrémité du cylindre, et en particulier venir pénétrer une gorge G circulaire, visible suivant l'exemple illustré. Le passage de la position d'ouverture à la position de fermeture est commandé par un actionneur typiquement électrique ou pneumatique.

Selon un mode de réalisation avantageux, ledit système de poussée/traction peut avantageusement comprendre :
- un vérin VR, unique, pour procéder au déplacement sélectif des systèmes de préhension SP des différents emplacements E1, E2, E3, E4, à savoir déplacement à la poussée ou à la traction, et en particulier au déplacement sélectif du premier système de préhension SP1 et du deuxième système de préhension SP2 dudit au moins couple d'emplacement consistant en le premier emplacement E1 et le deuxième emplacement (E2) lorsque le procédé est selon la première possibilité ou encore au déplacement sélectif du premier système de préhension SP1, du deuxième système de préhension SP2, du troisième système de préhension SP3, du quatrième système de préhension desdits premier emplacement E1, deuxième emplacement E2, troisième emplacement E3 et quatrième emplacement E4 lorsque le procédé est selon la seconde possibilité,
- un mécanisme pour assurer le couplage d'une partie mobile d'entrainement PE du vérin VR sélectivement avec les systèmes de préhension SP1, SP2, SP3, SP4 des différents emplacements E1, E2, E3, E, et en particulier sélectivement avec le premier système de préhension SP1 ou le deuxième système de préhension SP2 lorsque le procédé est selon la première possibilité ou encore avec sélectivement avec le premier système de préhension SP1, le deuxième système de préhension SP2, le troisième système de préhension SP3 ou le quatrième système de préhension SP4 lorsque le procédé est selon la seconde possibilité.

Un tel mode de réalisation est avantageux en ce qu'un unique actionneur (le vérin VR) unique peut, tour à tour, opérer les différents systèmes de préhension pour pousser ou au contraire tirer chacun des cylindres de travail des différents emplacements E1 à E4, et en particulier en vue d'insérer ou d'extraire un cylindre de travail.

Selon une configuration possible (non illustrée), les emplacements peuvent être agencés, parallèles les uns aux autres, les uns à la suite des autres, en ligne droite. Selon une autre configuration possible (illustrée), lesdits emplacements E1, E2, E3, E4 pour le ou les cylindres usés et le ou les cylindres neufs sont agencés en parallèle autour d'un axe central Ac de l'outil de saisi OT.

Ledit outil de saisie comprenant alors un tambour TB formant un châssis support comportant des berceaux longitudinaux. Les berceaux sont répartis angulairement autour de l'axe central configurées pour recevoir les cylindres usés et neufs, définissant respectivement lesdits emplacements E1, E2, E3, E4. Les berceaux peuvent présenter respectivement des ouverture latérales OL suivant leur longueur, autorisant un chargement ou un déchargement, suivant des directions radiales au tambour. Le tambour TB est configuré pour pivoter autour de l'axe central AC. A cet effet ledit système de manœuvre 1 peut comprendre des moyens motorisés M6 pour assurer le pivotement du tambour TB autour de l'axe central AC.

Selon un mode de réalisation notamment illustré aux figures, ledit vérin VR, unique, peut être agencé au sein d'un logement tubulaire du tambour TB centré sur l'axe central AC et ledit tambour TB est configuré pour pivoter autour du vérin VR, monté non pivotant par rapport au système de manœuvre 1.

Le mécanisme pour assurer le couplage de la partie mobile d'entrainement PE du vérin VR sélectivement avec les systèmes de préhension SP, comprend alors le tambour TB monté pivotant autour du vérin sous l'action moyens motorisés M6 de sorte que le couplage est obtenu par pivotement du tambour TB de sorte à mettre en correspondance la partie mobile d'entrainement PE du vérin VR avec sélectivement le premier système de préhension SP1, le deuxième système de préhension SP2, en particulier lorsque le procédé est selon la première possibilité, ou encore avec sélectivement le premier système de préhension SP1, le deuxième système de préhension SP2, le troisième système de préhension SP3, et le quatrième système de préhension SP4 lorsque le procédé selon la seconde possibilité.

Ainsi, de manière générale, le vérin VR, unique, est agencé sur un support central, traversant un logement tubulaire du tambour, le vérin comportant la partie mobile d'entraînement PE qui est configurée pour se coupler sélectivement avec les différents système de préhension associés aux emplacements E1, E2, E3, E4 , y compris couplage de la partie mobile d'entrainement avec :
- la premier système de préhension SP1 associé au premier emplacement E1 dans une première position relative du tambour TB par rapport au vérin VR,
- la deuxième système de préhension SP2 associé au deuxième emplacement E2 dans une deuxième position relative de couplage du tambour E2 par rapport au vérin VR,
- le troisième système de préhension SP3 associé au troisième emplacement E3 dans une troisième position relative de couplage du tambour TB par rapport au vérin VR,
- le quatrième système de préhension SP4 associé au quatrième emplacement E4 dans une quatrième position relative de couplage du tambour par rapport au vérin VR.

Le couplage sélectif est obtenu par rotation du tambour TB autour de l'axe central pour passer d'une position relative de couplage à une autre, parmi la première, deuxième, troisième et quatrième position relative de couplage, typiquement par l'action des moyens moteur M6 du système de manœuvre.

La partie mobile d'entrainement PE, est saillante radialement, en une position angulaire fixe autour de l'axe centrale AC, et particulier saillante vers le haut, typiquement selon la direction Z, et tel illustré à titre indicatif à la figure 6. On remarque qu'une pièce de nez NZ, solidaire d'une portion distale du support central du vérin VR, la pièce de nez NZ est positionnée en la position angulaire fixe, configurée pour prolonger le berceau de l'emplacement dont le système de préhension est couplé sélectivement à la portion mobile d'entrainement PE.

Cette pièce de nez NZ est configurée pour assurer un surplus de guidage et de soutien, entre la cage du laminoir, et le berceau aligné avec la pièce de nez lorsque le système de préhension couplé au vérin déplace le cylindre de travail en le poussant ou en le tirant. Cette pièce de nez peut une section en V, et être pourvu typiquement d'organes de roulement OR.

Aussi, les emplacements E1, E2, E3, E4 comprennent lesdits systèmes de préhension SP1, SP2, SP3, SP4 configurés pour insérer ou extraire les cylindres de travail, par déplacement des cylindres de travail 12 suivant l'axe du cylindre de travail au travers d'extrémités distales Ed ouvertes des emplacements longitudinaux E1, E2, E3, E4. Les cylindres de travail sont poussés ou extraits au travers ces ouvertures aux extrémités distales Ed des emplacement, lors d'une insertion ou d'une extraction de cylindre.

Selon un mode de réalisation, les emplacements E1, E2, E3, E4 présentent encore respectivement suivant la longueur des emplacements, les ouvertures latérales OL de chargement/déchargement, couplées à des systèmes de chargement/déchargement SCH associés aux emplacements E1, E2, E3, E4. Ces ouvertures latérales OL s'étendent en longueur suivant les longueurs des emplacements E1, E2, E3, E4.

Les systèmes de chargement SCG sont indépendants, chaque système de chargement/déchargement configuré pour assurer le chargement/ou le déchargement d'un des emplacements au travers des ouvertures latérales OL.

Lesdits systèmes de chargement SCG, indépendants, peuvent ainsi être configurés pour charger lesdits emplacements E1, E2, E3, E4 lors de l'étape /B/ de pré-chargement notamment avec ledit cylindre de travail neuf selon le procédé selon la première possibilité, ou encore avec les deux cylindres de travail neufs, chaque système de chargement/déchargement configuré pour assurer le chargement/ou le déchargement d'un des emplacements au travers des ouvertures latérales.

Lesdits systèmes de chargement SCG, indépendants, peuvent ainsi être configurés pour charger lesdits emplacements E1, E2, E3, E4 lors du déchargement du cylindre de travail usé réceptionné dans le premier emplacement E1 , selon la première possibilité ou des cylindres de travail usés réceptionnés respectivement dans le premier emplacement E1 et le troisième emplacement selon la deuxième possibilité.

Selon un mode de réalisation, les systèmes de chargement/déchargement SCH indépendants, peuvent comprendre pour chaque emplacement, un couple de bras de préhension comprenant premier bras B1 et une deuxième bras B2, configurés pour passer d'une position de fermeture pour laquelle les deux bras B1, B2 maintiennent un cylindre de travail dans le berceau, et jusqu'à une position d'ouverture pour laquelle les deux bras s'écartent d'une distance supérieure à un diamètre du cylindre de travail afin d'autoriser le déchargement du berceau au travers de l'ouverture latérale OL. Les mouvements inverses des bras B1, B2, à savoir de la position d'ouverture jusqu'à la position de fermeture peuvent permettre au contraire de charger un cylindre de travail dans le berceau. Les deux bras, premier bras B1 et deuxième bras B2, peuvent être notamment prévus pivotants suivant deux axes d'articulation AB1, AB2, des deux côtés du berceau, parallèles à une direction longitudinale du berceau.

Dans la position de fermeture des deux bras B1, B2, chaque cylindre de travail 12 est maintenu, suivant n'importe quelle direction perpendiculaire à la direction longitudinale de l'emplacement E1, E2, E3, E4, le cylindre de travail bloqué entre le berceau formé par le châssis support, et les deux bras rapprochés l'un de l'autre. Dans cette position de fermeture, le système de préhension peut toujours pousser ou au contraire tracter le cylindre de travail reçu dans l'emplacement, suivant la direction longitudinale de l'emplacement.

Afin de limiter les frottements entre la paroi cylindrique du cylindre de travail et le châssis support ou les bras lors des opérations d'insertion ou d'extraction, des organes de roulements OR, tels que des roulettes peuvent être prévu sur au moins une paroi du berceau et/ou sur les bras. Le cylindre de travail poussé ou tracé par le système de préhension, le long du déplacement, est configuré pour rouler sur les organes de roulement OR des bras et/ou du berceau, et donc sans risque de rayure de la table du cylindre de travail.

Lorsque ledit système de manœuvre 1 comprend les moyens motorisés M6 pour assurer le pivotement du tambour TB autour de l'axe central AC, le chargement et ou le déchargement d'un des berceaux est effectué par rotation du tambour TB jusqu'à positionner le berceau à charger/décharger en orientant son ouverture latérale OL vers le bas, et en passant le couple de bras de préhension de la position d'ouverture jusqu'à la position de fermeture lors du chargement, et en passant le couple de bras de préhension de la position de fermeture jusqu'à la position de fermeture lors du déchargement, autorisant le déchargement gravitaire au travers de l'ouverture latérale OL.

Le procédé selon la présente divulgation et l'outil de saisie selon la présente divulgation trouvent une application une installation de laminage comprenant le laminoir comprenant ladite cage et ledit ensemble de cylindres, internes à la cage, y compris les deux cylindres de travail 12, les cylindres d'appui ou les galets d'appui A, B,C,D, E, F, G, H, voire les cylindres intermédiaires en particulier des premiers cylindres intermédiaires 13 et des seconds cylindres intermédiaires 14,15, la cage de laminoir présentant ladite fenêtre d'accès, éventuellement fermée par le système de porte comme illustrée à titre d'exemple à la figure 7. La bande métallique Bm s'étend longitudinalement suivant la direction X, horizontale, et transversalement selon la direction Y, horizontale, parallèle aux axes des cylindres du laminoir.

Ladite installation peut comprendre un rack de chargement/déchargement R, positionné amovible sur un châssis-support Cha ancré au sol en une position d'ancrage à distance du laminoir selon la direction Y transversale de sorte à libérer une allée de maintenance suivant la direction longitudinale X. Selon la présente divulgation le pré-chargement en /B/ est mis en œuvre à distance de la fenêtre accès de la cage par chargement de l'outil à partir d'un ou plusieurs cylindres neufs agencés sur le rack de chargement/déchargement. Après remplacement des cylindres de travail de la cage du laminoir, le ou les cylindres de travail usés peuvent être déchargé sur un tel rack, supporté par le châssis support.

La présente divulgation concerne encore un ensemble comprenant un système de manœuvre 1 pour une installation de laminage d'une bande métallique, et un outil de saisie OT selon la présente divulgation, manipulé par le système manœuvre, convenant pour assurer les opérations de changement de cylindres de travail du laminoir, pour assurer une extraction de cylindre de travail usé et une insertion de cylindre de travail, neuf dans la cage du laminoir.

Selon un mode de réalisation dudit ensemble, ledit système de manœuvre peut comprendre un robot Ro comprenant :
- un chariot comprenant un premier châssis 2 muni de roues 20 coopérant avec des rails Ra1 disposés au sol, s'étendant suivant une direction Y, au droit de la fenêtre d'accès de la cage du laminoir, ledit premier châssis 2 étant configuré pour se déplacer suivant la direction Y le long des rails Ra1, sous l'action de premiers moyens moteurs M1 entraînant notamment les roues 20,
- un deuxième châssis 3 et un premier système de glissière G reliant le deuxième châssis 3 et le premier châssis 2 configuré pour déplacer le deuxième châssis 3 par rapport au premier châssis 2 suivant une direction X, sous l'action de deuxièmes moyens moteurs M2,
- un troisième châssis 4 et un deuxième système de glissière G2 reliant le troisième châssis 4 et le deuxième châssis 3, configuré pour déplacer le troisième châssis 4 par rapport au deuxième châssis 3 suivant une direction Z, verticale, sous l'action de troisièmes moyens moteurs M3,
- un système de saisie 6 déplaçable avec la troisième châssis 4 comprenant un actionneur configuré pour commander le verrouillage et le déverrouillage de la saisie d'une extrémité proximale de l'outil de saisie OT.

Les opérations de centrage par déplacement de l'outil de saisie OT suivant la direction X peuvent être opérées par déplacement du troisième châssis 3 par rapport deuxième châssis 2, sous l'action des deuxièmes moyens moteurs M2 et les opérations de centrage de l'outil de saisie OT suivant la direction Z par déplacement du quatrième châssis 4 par rapport au troisième châssis 3 sous l'action des troisièmes moyens moteurs M3.

Il peut notamment s'agit d'un système robotisé selon WO2022/223927A1 qui comporte un quatrième châssis 5, et des moyens de guidage en rotation reliant le quatrième châssis et le troisième châssis autour d'un axe de rotation vertical, configurés pour entraîner la rotation du quatrième châssis 5 par rapport au troisième châssis 4, sous l'action de quatrième moyens moteurs M4. Un tel système robotisé 1 est configuré pour assurer l'extraction d'un cylindre par la saisie du cylindre par l'outil de saisie OT verrouillé par le système de saisie, avec dépose du cylindre, latéralement aux rails en particulier sur le rack Ra, après pivotement de l'outil de saisie OT par rotation du quatrième châssis 5 par rapport au troisième châssis 4 autour de l'axe de rotation vertical, typiquement de 90° et comme schématisé à la figure 7.

le système de saisie 6 peut être articulé au quatrième châssis selon un second axe d'articulation horizontal perpendiculaire à l'axe de rotation verticale entre le quatrième châssis 5 et le troisième châssis 4, dit premier axe de rotation, et perpendiculaire à l'axe de l'outil de saisie OT, le système robotisé comportant des moyens moteurs M5, en particulier cinquième moyens moteurs, configurés pour régler l'inclinaison du système de saisie 6, et ainsi l'inclinaison de l'outil de saisie OT autour dudit second axe de rotation.

Le système de saisie 6 peut encore être mise en rotation autour d'un axe de rotation, coaxial à l'axe central AC de l'outil de saisie OT orienté sensiblement suivant la direction transversale L, par l'intermédiaire de moyens moteurs M6, en particulier de sixième moyens moteurs et en particulier afin d'assurer la rotation du tambour TB autour de son axe central AC. Liste des signes de référence.

### Liste des références

**Laminoir** :
- 10 : Laminoir
- Gi, Gs. Respectivement groupe supérieur et groupe inférieur,
- 12. Cylindres de travail,
- 12u. Cylindres de travail usés,
- 12n. Cylindres de travail neufs,
- 13. Premiers cylindres intermédiaires,
- 14,15. Deuxièmes cylindres intermédiaires,
- A, B, C, D. respectivement les quatre cylindres d'appui ou ensembles de galets d'appui du groupe supérieur,
- E, F, G, H. respectivement les quatre cylindres d'appui ou ensembles de galets d'appui du groupe inférieur,

**Système de manœuvre** :
- 1. Système de manœuvre en particulier robotisé,
- Ro. Robot,
- Ra1. Rail suivant la direction Y,
- 2. Premier châssis,
- 20. Roues,
- M1. Premiers moyens moteurs (déplacement du chariot suivant la direction Y),
- 3. Deuxième châssis,
- G1. Premier système de glissière selon la direction X (entre le deuxième et le premier châssis),
- M2. Deuxièmes moyens moteurs (déplacement du chariot suivant la direction X),
- 4. Troisième châssis,
- G2. Deuxième système de glissière selon la direction Z,
- M3. Troisièmes moyens moteurs (déplacement du troisième châssis le long du deuxième système de glissière selon la direction Z),
- 5. Quatrième châssis,
- Av. Axe de rotation vertical (entre le cinquième et quatrième châssis), dit premier axe de rotation,
- M4. Quatrième moyens moteurs (pivotement du quatrième châssis par rapport au troisième châssis autour de l'axe de rotation vertical),
- Ah. Axe de rotation horizontal entre le système de saisie et le quatrième châssis,
- M5. Cinquième moyens moteurs (pivotement du système de saisie autour de l'axe de rotation horizontal permettant le réglage de l'inclinaison du cylindre saisie par le système de saisi,
- 6. Système de saisie,
- 60. Châssis tubulaire,
- 7. Dispositif de verrouillage/déverrouillage,
- M6. Sixième moyens moteurs (pivotement du cylindre saisi par le système de saisi autour de son axe, ou encore un axe parallèle.

### Outil de saisie

- OT. Outil de saisie,
- TB. Tambour,
- VR. Vérin,
- PE. Partie mobile d'entrainement,
- E1, E2, E3, E4. Premier emplacement, deuxième emplacement, troisième emplacement et quatrième emplacement,
- SP. Systèmes de préhension,
- SP1, SP2, SP3, SP. Premier, deuxième, troisième quatrième système de préhension,
- MR1, MR2. Premier mors et deuxième mors (pince),
- Extrémités distales (emplacement),
- OL. Ouvertures latérales (emplacement),
- SCH. Système de chargement/déchargement,
- B1, B2. Premier bras et deuxième bras (Couple de bras du système de chargement/déchargement),
- PE. Partie mobile d'entraînement (Vérin),
- NZ. Pièce de nez,
- OR. Organe de roulement,
- Ed Extrémités distales (emplacements),
- Ep. Extrémité proximale (outil de saisie).

## Revendications

1. Procédé de changement des cylindres de travail (12) d'un laminoir (10), en présence d'une bande métallique (BM) laminée entre les deux cylindres de travail (12), le laminoir présentant une cage recevant au moins un cylindre de travail supérieur et un cylindre de travail inférieur, lesdits cylindres de travail (12) présentent chacun une génératrice de contact avec la bande métallique, lesdites génératrices de contact et les axes des cylindres de travail se trouvent dans un plan sensiblement perpendiculaire à une direction de défilement de la bande métallique, des organes de roulement tels que des premiers cylindres intermédiaires (13), étant en contact suivant deux génératrices de contact avec chacun des cylindres de travail (12), les organes de roulement assurant la transmission d'un effort de laminage aux cylindres de travail (12), inférieur et supérieur en contact avec la bande métallique (BM) au cours des opérations de laminage,
procédé dans lequel on assure le remplacement d'un cylindre de travail (12) de la cage de laminoir par:
- /A/ fourniture d'un système de manœuvre (1), tel qu'un système robotisé, et fourniture d'un outil de saisie (OT) manipulé par le système de manœuvre, au moins par déplacement suivant une direction longitudinale orientée suivant une direction longitudinale X de défilement de la bande entre les deux cylindres de travail et/ou suivant une direction verticale Z et/ou suivant une rotation autour de l'axe de la direction Y, voire avec un déplacement suivant une direction transversale Y le procédé **caractérisé par**: ledit outil de saisie
comprenant au moins un couple d'emplacements (E1, E2, E3, E4) pour des cylindres de travail, les emplacements (E1, E2, E3, E4) s'étendant longitudinalement, parallèles en eux, ledit au moins un couple d'emplacements comprenant un premier emplacement (E1) pour un cylindre de travail usé (12u) pourvu d'un premier système de préhension (SP1) et un deuxième emplacement (E2) pour un cylindre de travail neuf (12n) pourvu d'un deuxième système de préhension, ledit au moins couple configuré pour le maintien en parallèle simultané du cylindre de travail usé (12u) et du cylindre de travail neuf (12n),
et dans lequel les différents emplacements (E1, E2, E3, E4) sont pourvus des systèmes de préhension (SP), indépendants, configurés pour solidariser une extrémité d'un cylindre de travail, chaque système de préhension (SP1 ; SP2, SP3, SP3) configuré pour assurer une poussée lors d'une insertion de cylindre de travail ou configuré pour assurer une traction lors d'une extraction de cylindre, par déplacement du système de préhension le long de l'emplacement (E1 ; E2 ; E3 ; E4),
et dans lequel l'outil comprend un système de poussée/traction comprenant un ou plusieurs vérins (VR) configuré(s) pour extraire ou insérer les cylindres usés/neufs des emplacements par déplacement sélectif de chacun des systèmes de préhension (SP) associés aux emplacements (E1, E2, E3, E4), en provoquant un déplacement du cylindre de travail selon un axe longitudinal du cylindre de travail,
et dans lequel on procède au remplacement d'au moins un cylindre de travail usé (12u) supérieur ou inférieur,
- /B/ pré-chargement du deuxième emplacement (E2) par un cylindre de travail neuf (12n), le premier emplacement (E1) pour un cylindre usé étant laissé libre, le pré- chargement réalisé au cours des opérations de laminage de la bande métallique entre le cylindre de travail supérieur et le cylindre de travail inférieur,
- /C/ arrêt des opérations de laminage et ouverture par un écartement du cylindre de travail (12), supérieur et du cylindre de travail (12), inférieur,
- /D/ centrage du premier emplacement (E1), libre de l'outil de saisie par déplacement provoqué par le système de manœuvre (1) suivant la direction longitudinale X et/ou suivant la direction verticale Z et/ou suivant une rotation autour de l'axe Y, afin d'aligner le premier emplacement (E1) avec un cylindre de travail usé (12u) dans la cage du laminoir, consistant en le cylindre de travail supérieur ou cylindre de travail inférieur,
- /E/ saisie du cylindre de travail usé (12u) par le premier système de préhension (SP1) de l'outil de saisie, et extraction du cylindre de travail usé (12u) suivant un axe du cylindre de travail, parallèle à la direction transversale Y jusqu'à obtenir le chargement du cylindre de travail usé (12u) dans le premier emplacement (E1) par traction du système de poussée/traction, le cylindre de travail usé retiré laissant un dégagement vide dans la cage du laminoir,
- /H/ centrage du deuxième emplacement (E2) de l'outil de saisie préchargé du cylindre de travail neuf (12n), par déplacement de l'outil de saisie par le système de manœuvre (1) suivant la direction longitudinale X et/ou suivant la direction verticale Z et/ou suivant une rotation autour de l'axe Y, afin d'aligner le cylindre de travail neuf avec le dégagement vide de la cage du laminoir, et alors que le premier emplacement (E1) est chargé du cylindre de travail usé, retiré,
- /I/ insertion du cylindre de travail neuf (12n) contenu dans le deuxième emplacement (E2) dans le dégagement vide de la cage du laminoir (10) par une poussée du deuxième système de préhension (SP2) par le système de poussée/traction.

2. Procédé de changement selon la revendication 1 dans lequel l'outil de saisie (OT) comprenant ledit premier emplacement (E1) pour un premier cylindre de travail usé pourvu du premier système de préhension (SP1) et ledit deuxième emplacement (E2) pour un deuxième cylindre de travail neuf pourvu d'un deuxième système de préhension (SP2), le premier et le deuxième emplacement formant un premier couple d'emplacements (E1, E3), mais encore un troisième emplacement (E3) pour un deuxième cylindre de travail usé pourvu d'un troisième système de préhension (SP3) et un quatrième emplacement (E4) pour un deuxième cylindre de travail neuf pourvu d'un quatrième système de préhension, le troisième emplacement (E3) et le quatrième emplacement (E4) formant un deuxième couple d'emplacements (E3, E4),
et dans lequel on procède au remplacement du cylindre de travail usé supérieur et du cylindre inférieur usé dans la cage du laminoir (10) par les étapes suivantes,
- ladite étape /A/ de fourniture d'un système de manœuvre (1), tel qu'un système robotisé, et d'un outil de saisie (OT) manipulé par le système de manœuvre, au moins suivant une direction longitudinale orientée suivant une direction longitudinale X de défilement de la bande entre les deux cylindres de travail et/ou au moins suivant une direction verticale Z, et/ou au moins une rotation suivant l'axe Y, voire un déplacement suivant une direction transversale Y,
- ladite étape /B/ de pré-chargement du deuxième emplacement (E2) par un premier cylindre de travail neuf, et encore un pré-chargement du quatrième emplacement (E4) pour un deuxième cylindre de travail neuf, le premier emplacement (E1) pour un premier cylindre usé et le troisième emplacement (E3) pour un deuxième cylindre usé étant laissés libres, les pré-chargement étant réalisés au cours des opérations de laminage de la bande entre le cylindre de travail supérieur et le cylindre de travail inférieur,
- ladite étape /C/ d'arrêt des opérations de laminage et ouverture par un écartement du cylindre de travail supérieur et du cylindre de travail,
- ladite étape /D/ de centrage du premier emplacement (E1), libre, par déplacement de l'outil de saisie provoqué par le système de manœuvre suivant la direction longitudinale X et/ou suivant la direction verticale Y, afin d'aligner le premier emplacement (E1) avec un premier cylindre de travail usé dans la cage du laminoir, qui est cylindre de travail supérieur ou cylindre de travail inférieur,
- ladite étape /E/ de saisie du premier cylindre de travail usé par le premier système de préhension (SP1) de l'outil de saisie, et l' extraction du cylindre de travail usé suivant un axe du cylindre de travail, parallèle à la direction transversale Y jusqu'à obtenir le chargement du cylindre de travail usé dans le premier emplacement (E1) par traction du système de poussée/traction, le cylindre de travail usé laissant un premier dégagement vide dans la cage,
- /F/ centrage du troisième emplacement (E3), libre de l'outil de saisie par déplacement de l'outil de saisie provoqué par le système de manœuvre suivant la direction longitudinale X et/ou suivant la direction verticale Z et/ou rotation suivant l'axe Y, afin d'aligner le troisième emplacement (E3) avec un deuxième cylindre de travail usé, cylindre de travail inférieur ou cylindre de travail supérieur dans la cage du laminoir,
- /G/ saisie du deuxième cylindre usé par ledit troisième système de préhension (SP3) de l'outil de saisie, et extraction du cylindre de travail usé suivant un axe du cylindre de travail, parallèle à la direction transversale Y jusqu'à obtenir le chargement du deuxième cylindre de travail usé dans le troisième emplacement (E3) par traction du système de poussée/traction, le cylindre de travail usé laissant un deuxième dégagement vide dans la cage,
- l'étape /H/ de centrage du deuxième emplacement (E2) de l'outil de saisie préchargé du premier cylindre de travail neuf par déplacement de l'outil de saisie par le système de manœuvre 1 suivant la direction longitudinale X et/ou suivant la direction verticale Z, et/ou rotation suivant la direction transversale Y, afin d'aligner le premier cylindre de travail avec le dégagement vide de la cage de l'outil de saisie, premier dégagement vide ou deuxième dégagement vide, et alors que le premier emplacement et le troisième emplacement sont chargés du premier cylindre de travail usé et du deuxième cylindre de travail usé,
- l'étape /I/ d'insertion du premier cylindre de travail neuf contenu dans le deuxième emplacement dans le dégagement vide, par une poussée du deuxième système de préhension (SP2) par le système de traction/poussée,
- /J/ centrage du quatrième emplacement (E4) préchargé du deuxième cylindre neuf par déplacement de l'outil de saisie par le système de manœuvre 1 suivant la direction longitudinale X et/ou suivant la direction verticale Z, et/ou rotation suivant la direction transversale Y, afin d'aligner le deuxième cylindre neuf avec l'autre dégagement vide par déplacement de l'outil de saisie provoqué par le système de manœuvre, et alors que le premier emplacement (E1) et le troisième emplacement (E4) sont chargés du premier cylindre de travail usé, retiré, et du deuxième cylindre de travail usé,
- /K/ insertion du deuxième cylindre de travail neuf contenu dans la quatrième emplacement (E4) dans l'autre dégagement vide par une poussée du quatrième système de préhension par le système de traction/poussée.

3. Procédé selon l'une des revendications 1 ou 2, dans lequel les systèmes de préhension (SP) sont des pinces mécanisées ou encore des ventouses magnétiques ou encore des ventouses pneumatiques
et dans lequel les pinces mécanisées ou les ventouses magnétiques ou encore les ventouses pneumatiques sont configurées pour saisir une extrémité de cylindre de travail.

4. Procédé selon la revendication 1 à 3, dans lequel le système de poussée/traction comprend :
- un vérin (VR), unique, pour procéder au déplacement sélectif des systèmes de préhension (SP)) des différents emplacements (E1, E2, E3, E4), et en particulier au déplacement sélectif du premier système de préhension (SP1) et du deuxième système de préhension (SP2) dudit au moins couple d'emplacement consistant en le premier emplacement (E1) et le deuxième emplacement (E2) lorsque le procédé est dépendant de la revendication 1 ou encore au déplacement sélectif du premier système de préhension (SP1), du deuxième système de préhension (SP2), du troisième système de préhension (SP3), du quatrième système de préhension desdits premier emplacement (E1), deuxième emplacement (E2), troisième emplacement (E3) et quatrième emplacement (E4)) lorsque le procédé est dépendant de la revendication 2,
- un mécanisme pour assurer le couplage d'une partie mobile d'entrainement (PE) du vérin (VR) sélectivement avec les systèmes de préhension (SP1, SP2, SP3, SP4) des différents emplacements (E1, E2, E3, E4), et en particulier sélectivement avec le premier système de préhension (SP1) ou le deuxième système de préhension (SP2) lorsque le procédé est dépendante de la revendication 1, ou encore avec sélectivement avec le premier système de préhension (SP1), le deuxième système de préhension (SP2), le troisième système de préhension (SP3) ou le quatrième système de préhension (SP4) lorsque le procédé est dépendant de la revendication 2.

5. Procédé selon l'une des revendications 1 à 4 dans lequel les emplacements (E1, E2, E3, E4) comprennent lesdits systèmes de préhension (SP) configurés pour insérer ou extraire les cylindres de travail, par déplacement des cylindres de travail (12) suivant l'axe du cylindre de travail au travers d' extrémités distales (Ed) ouvertes des emplacements longitudinaux (E1, E2, E3, E4), les emplacements présentent respectivement suivant la longueur des emplacements, des ouvertures latérales (OL) de chargement/déchargement, couplées à des systèmes de chargement/déchargement (SCH) associés aux emplacements (E1, E2, E3, E4), lesdits systèmes de chargement, indépendants, configurés pour charger lesdits emplacements lors de l'étape /B/ de pré-chargement, chaque système de chargement/déchargement configuré pour assurer le chargement/ou le déchargement d'un des emplacements au travers des ouvertures latérales.

6. Procédé selon la revendication 5, dans lequel lesdits emplacements (E1, E2, E3, E4) pour le ou les cylindres usés et le ou les cylindres neufs sont agencés en parallèle autour d'un axe central (Ac) de l'outil de saisi (OT), ledit outil de saisie comprenant un tambour (TB) formant un châssis support comportant des berceaux longitudinaux, répartis angulairement autour de l'axe central configurées pour recevoir les cylindres usés et neufs, définissant lesdits emplacements respectivement (E1, E2, E3, E4).

7. Procédé selon la revendication 6 dans lequel, ledit système de manœuvre (1) comprend des moyens motorisés (M6) pour assurer le pivotement du tambour (TB) autour de l'axe central (AC) et dans lequel les systèmes de chargement/déchargement (SCH), indépendants, comprennent pour chaque emplacement, un couple de bras de préhension comprenant premier bras (B1) et une deuxième bras (B2) articulés respectivement sur deux bords longitudinaux du berceau, configuré pour passer d'une position de fermeture pour laquelle les deux bras maintiennent un cylindre de travail dans le berceau, et jusqu'à une position d'ouverture pour laquelle les deux bras s'écartent d'une distance supérieure à un diamètre du cylindre de travail autorisant le chargement/ou le déchargement du berceau au travers de l'ouverture latérale (OL) et dans lequel le chargement et ou le déchargement d'un des berceaux est effectué par rotation du tambour (TB) jusqu'à positionner le berceau à charger/décharger en orientant l'ouverture latérale (OL) vers le bas, et en passant le couple de bras de préhension de la position d'ouverture jusqu'à la position de fermeture lors du chargement, et en passant le couple de bras de préhension de la position de fermeture jusqu'à la position de fermeture lors du déchargement, autorisant le déchargement gravitaire au travers de l'ouverture latérale (OL).

8. Procédé selon la revendication 4 pris en combinaison avec la revendication 6 ou 7, dans lequel ledit vérin (VR), unique, est agencé au sein d'un logement tubulaire du tambour (TB) centré sur l'axe central (AC) et dans lequel ledit tambour (TB) est configuré pour pivoter autour du vérin (VR), monté non pivotant par rapport au système de manœuvre (1), la partie mobile d'entrainement (PE), saillante radialement, ledit mécanisme pour assurer le couplage de la partie mobile d'entrainement (PE) du vérin (VR) sélectivement avec les systèmes de préhension (SP), comprenant le tambour (TB) monté pivotant autour du vérin sous l'action moyens motorisés (M6) de sorte que le couplage est obtenu par pivotement du tambour (TB) de sorte à mettre en correspondance la partie mobile d'entrainement (PE) du vérin avec sélectivement le premier système de préhension (SP1), le deuxième système de préhension lorsque le procédé est dépendant de la revendication 1 ou encore avec sélectivement le premier système de préhension( SP1), le deuxième système de préhension (SP2), le troisième système de préhension (SP3), ou le quatrième système de préhension (SP4) lorsque le procédé est dépendant de la revendication 2.

9. Procédé selon la revendication 8, comprenant une pièce de nez (NZ), solidaire d'une portion distale du support central du vérin (VR), la pièce de nez (NZ) est positionnée en la position angulaire fixe, configurée pour prolonger le berceau de l'emplacement dont le système de préhension est couplé sélectivement à la portion mobile d'entrainement PE, ,ladite pièce de nez (NZ) étant configurée pour assurer un surplus de guidage et de soutien, entre la cage du laminoir, et le berceau aligné avec la pièce de nez lorsque le système de préhension couplé au vérin déplace le cylindre de travail en le poussant ou en le tirant

10. Procédé selon l'une des revendications 1 à 9, mis en œuvre dans une installation de laminage comprenant le laminoir comprenant ladite cage et ledit ensemble de cylindres, internes à la cage, y compris les deux cylindres de travail (12), les cylindres d'appui ou les galets d'appui (A, B, C, D, E, F, G, H), voire les cylindres intermédiaires en particulier des premiers cylindres intermédiaires (13) et des seconds cylindres intermédiaires (14,15), la cage de laminoir présentant ladite fenêtre d'accès, éventuellement fermée par le système de porte, la bande métallique Bm s'étendant longitudinalement suivant la direction X, horizontale, et transversalement selon la direction Y, horizontale, parallèle aux axes des cylindres du laminoir et
et dans laquelle ladite installation comprend un rack de chargement/déchargement (Ra), positionné amovible sur un châssis-support (Cha) ancré au sol en une position d'ancrage à distance du laminoir selon la direction Y transversale de sorte à libérer une allée de maintenance suivant la direction longitudinale X, et dans lequel le pré-chargement en /B/ est mis en œuvre à distance d'une fenêtre accès de la cage par chargement de l'outil de saisie (OT) à partir d'un ou plusieurs cylindres neufs agencés sur le rack de chargement/déchargement.

11. Outil de saisie susceptible de convenir pour la mise en œuvre du procédé selon l'une des revendications
1 à 10, destiné à être manipulé par un système de manœuvre, l'outil de saisie comprenant :
- un châssis support comprenant au moins un couple de deux berceaux formant un au moins couple d'emplacements (E1, E2, E3, E4) pour le stockage de deux cylindres de travail formant au moins un premier emplacement (E1) destiné pour un cylindre de travail neuf et un deuxième emplacement (E2) destiné pour un cylindre de travail usé, lesdits deux cylindre de travail s'étendant longitudinalement, en parallèle dans lesdits au moins deux berceaux,
- des systèmes de préhension (SP1, SP2, SP3, SP4), indépendants, y compris un premier système de préhension (SP1) configuré pour solidariser une extrémité d'un cylindre de travail dans le premier emplacement (E1) et un deuxième système de préhension (SP2) configuré pour solidariser une extrémité d'un cylindre de travail dans le deuxième emplacement,
- un système de poussée/traction comprenant un ou plusieurs vérins (VR) configuré(s) pour extraire ou insérer les cylindres usées/neuf des emplacements par déplacement sélectif de chacun des systèmes de préhension (SP) associés aux emplacements (E1, E2, E3, E4), en provoquant un déplacement du cylindre de travail selon un axe du cylindre
et dans lequel ledit outil de saisie est configuré pour autoriser un remplacement d'un cylindre de travail usé par un cylindre de travail neuf par
- retrait d'un cylindre de travail usé de la cage d'un laminoir par saisie du premier système de préhension (SP1) et traction du cylindre par actionnement du vérin jusqu'à obtenir le chargement du cylindre de travail usé dans le premier emplacement (E1), puis
- insertion d'un cylindre de travail neuf dans la cage d'un laminoir contenu dans le deuxième emplacement par une poussée du deuxième système de préhension et alors que le premier emplacement contient le cylindre de travail usé.

12. Outil de saisie selon la revendication 11, dans lequel le châssis support comprend deux couples de berceaux formant deux couples d'emplacements (E1, E2, E3, E4) pour le stockage de deux cylindres de travail comprenant outre le premier emplacement (E1) destiné pour un premier cylindre de travail usé et le deuxième emplacement (E2), destiné pour un premier cylindre de travail neuf, un troisième emplacement (E3) destiné pour un deuxième cylindre de travail usé, et un quatrième emplacement destiné pour un deuxième cylindre de travail neuf, lesdits systèmes de préhension (SP1, SP2, SP3, SP4), comprenant outre le premier système de préhension (SP1) et le deuxième système de préhension (SP2), un troisième système de préhension (SP3) configuré pour solidariser une extrémité d'un cylindre de travail dans le troisième emplacement (E3) et un quatrième système de préhension (SP4) configuré pour solidariser une extrémité d'un cylindre de travail dans le quatrième emplacement, et dans lequel ledit outil de saisie est configuré pour autoriser un remplacement d'un premier cylindre de travail usé par un premier cylindre de travail neuf et un remplacement d'un deuxième cylindre de travail usé par un deuxième cylindre de travail neuf par :
- retrait du premier cylindre de travail usé de la cage d'un laminoir par saisie du premier système de préhension (SP1) et traction du cylindre de travail par actionnement du vérin jusqu'à obtenir le chargement du cylindre de travail usé dans le premier emplacement (E1),
- retrait du deuxième cylindre de travail usé de la cage d'un laminoir par saisie du troisième système de préhension (SP3) et traction du cylindre par actionnement du vérin jusqu'à obtenir le chargement du cylindre de travail usé dans le troisième emplacement (E3),
- insertion du premier cylindre de travail neuf dans la cage d'un laminoir contenu dans le deuxième emplacement (E2) par une poussée du deuxième système de préhension (SP2) et insertion du deuxième cylindre de travail neuf contenu dans le quatrième emplacement (E4), et alors que le premier emplacement contient le premier cylindre de travail usé et que le troisième emplacement contient le deuxième cylindre de travail usé.

13. Outil de saisie selon la revendication 11 ou 12, dans lequel ledit système de poussée/traction comprend :
- un vérin (VR), unique, pour procéder au déplacement sélectif des systèmes de préhension (SP)) des différents emplacements (E1, E2, E3, E4), et en particulier au déplacement sélectif du premier système de préhension (SP1) et du deuxième système de préhension (SP2) dudit au moins couple d'emplacement consistant en le premier emplacement (E1) et le deuxième emplacement (E2) lorsque l'outil de saisie est dépendant de la revendication 12 ou encore au déplacement sélectif du premier système de préhension (SP1), du deuxième système de préhension (SP2), du troisième système de préhension (SP3), du quatrième système de préhension desdits premier emplacement (E1), deuxième emplacement (E2), troisième emplacement (E3) et quatrième emplacement (E4)) lorsque l'outil de saisie est dépendant de la revendication 13,
- un mécanisme pour assurer le couplage d'une partie mobile d'entrainement (PE) du vérin (VR) sélectivement avec les systèmes de préhension (SP1, SP2, SP3, SP4) des différents emplacements (E1, E2, E3, E4), et en particulier sélectivement avec le premier système de préhension (SP1) ou le deuxième système de préhension (SP2) lorsque l'outil de saisie est dépendant de la revendication 11, ou encore avec sélectivement avec le premier système de préhension (SP1), le deuxième système de préhension (SP2), le troisième système de préhension (SP3) ou le quatrième système de préhension (SP4) lorsque l'outil de saisie est dépendant de la revendication 12.

14. Outil de saisie selon l'une des revendications 11 à 13, dans lequel les emplacements (E1, E2, E3, E4) comprennent lesdits systèmes de préhension (SP) configurés pour insérer ou extraire les cylindres de travail, par déplacement des cylindres de travail (12) suivant l'axe du cylindre de travail au travers d'extrémités distales (Ed) ouvertes des emplacements longitudinaux (E1, E2, E3, E4), les emplacements présentant respectivement suivant la longueur des emplacements, des ouvertures latérales (OL) de chargement/déchargement, couplées à des systèmes de chargement/déchargement (SCH) associés aux emplacements (E1, E2, E3, E4), lesdits systèmes de chargement, indépendants, chaque système de chargement/déchargement configuré pour assurer le chargement/ou le déchargement d'un des emplacements au travers des ouvertures latérales (OL).

15. Outil de saisie selon l'une des revendications 11 à 14, dans lequel lesdits emplacements (E1, E2, E3, E4) pour le ou les cylindres usés et le ou les cylindres neufs sont agencés en parallèle autour d'un axe central (Ac) de l'outil de saisi (OT), ledit outil de saisie comprenant un tambour (TB) formant un châssis support comportant des berceaux longitudinaux, répartis angulairement autour de l'axe central configurées pour recevoir les cylindres usés et neufs, définissant respectivement lesdits emplacements (E1, E2, E3, E4) et dans lequel le tambour (TB) est configuré pour pivoter autour de l'axe central (AC).

16. Outil de saisie selon les revendications 14 et 15, dans lequel les systèmes de chargement/déchargement (SCH), indépendants, comprennent pour chaque emplacement, un couple de bras de préhension comprenant premier bras (B1) et une deuxième bras (B2), configurés pour passer d'une position de fermeture pour laquelle les deux bras (B1, B2) maintiennent un cylindre de travail dans le berceau, et jusqu'à une position d'ouverture pour laquelle les deux bras s'écartent d'une distance supérieure à un diamètre du cylindre de travail autorisant le chargement/ou le déchargement du berceau au travers de l'ouverture latérale (OL) .

17. Outil de saisie selon la revendication 13 pris en combinaison avec la revendication 15 ou 16 dans lequel ledit vérin (VR), unique, est agencé au sein d'un logement tubulaire du tambour (TB) centré sur l'axe central (AC) et dans lequel ledit tambour (TB) est configuré pour pivoter autour du vérin (VR), monté non pivotant par rapport au système de manœuvre (1) la partie mobile d'entrainement (PE), saillante radialement en une position angulaire fixe, ledit mécanisme pour assurer le couplage de la partie mobile d'entrainement (PE) du vérin (VR) sélectivement avec les systèmes de préhension (SP), comprenant le tambour (TB) monté pivotant autour du vérin sous l'action moyens motorisés du système de manœuvre de sorte que le couplage est obtenu par pivotement du tambour (TB) de sorte à mettre en correspondance la partie mobile d'entrainement (PE) du vérin avec sélectivement le premier système de préhension (SP1), le deuxième système de préhension lorsque l'outil de saisie (OT) est dépendant de la revendication 12 ou encore avec sélectivement le premier système de préhension (SP1), le deuxième système de préhension (SP2), le troisième système de préhension (SP3), ou le quatrième système de préhension (SP4) lorsque l'outil de saisie (OT) est dépendant de la revendication 13.

18. Outil de saisie selon la revendication 17 comprenant une pièce de nez (NZ), solidaire d'une portion distale du support central du vérin (VR), la pièce de nez (NZ) est positionnée en la position angulaire fixe, configurée pour prolonger le berceau de l'emplacement dont le système de préhension est couplé sélectivement à la portion mobile d'entrainement PE, ,ladite pièce de nez (NZ) étant configurée pour assurer un surplus de guidage et de soutien, entre la cage du laminoir, et le berceau aligné avec la pièce de nez lorsque le système de préhension couplé au vérin déplace le cylindre de travail en le poussant ou en le tirant

19. Ensemble comprenant un système de manœuvre (1) pour une installation de laminage d'une bande métallique, et un outil de saisie (OT) selon l'une des revendications 11 à 18, manipulé par le système manœuvre, convenant pour assurer les opérations de changement de cylindres de travail du laminoir, pour assurer une extraction de cylindre de travail usé et une insertion de cylindre de travail, neuf dans la cage du laminoir.

20. Ensemble selon la revendication 19 dans lequel ledit système de manœuvre comprend un robot (Ro) comprenant :
- un chariot comprenant un premier châssis (2) muni de roues (20) coopérant avec des rails (Ra1) disposés au sol, s'étendant suivant une direction Y, au droit de la fenêtre d'accès de la cage du laminoir, ledit premier châssis (2) étant configuré pour se déplacer suivant la direction Y le long des rails (Ra1), sous l'action de premiers moyens moteurs (M1) entraînant notamment les roues (20),
- un deuxième châssis (3) et un premier système de glissière (G1) reliant le deuxième châssis (3) et le premier châssis (2) configuré pour déplacer le deuxième châssis (3) par rapport au premier châssis (2) suivant une direction X, sous l'action de deuxièmes moyens moteurs (M2),
- un troisième châssis (4) et un deuxième système de glissière (G2) reliant le troisième châssis (4) et le deuxième châssis (3), configuré pour déplacer le troisième châssis (4) par rapport au deuxième châssis (3) suivant une direction Z, verticale, sous l'action de troisièmes moyens moteurs (M3),
- un système de saisie (6) déplaçable avec la troisième châssis (4) comprenant un actionneur configuré pour commander le verrouillage et le déverrouillage de la saisie d'une extrémité proximale de l'outil de saisie (OT).

## Patentansprüche

1. Verfahren zum Wechseln der Arbeitswalzen (12) eines Walzwerks (10), wobei sich zwischen den beiden Arbeitswalzen (12) ein gewalzter Metallsteg (BM) befindet und wobei das Walzwerk ein Gerüst aufweist, das mindestens eine obere Arbeitswalze und eine untere Arbeitswalze aufnimmt, wobei die Arbeitswalzen (12) jeweils eine Kontakterzeugende mit dem Metallsteg aufweisen, wobei sich die Kontakterzeugenden und die Achsen der Arbeitswalzen in einer Ebene befinden, die im Wesentlichen senkrecht zu einer Laufrichtung des Metallstegs ist, Rollelemente wie erste Zwischenwalzen (13) in Kontakt mit zwei Kontakterzeugenden mit jeder der Arbeitswalzen (12) stehen, wobei die Rollelemente die Übertragung einer Walzkraft auf die unteren und oberen Arbeitswalzen (12) gewährleisten, die während des Walzvorgangs mit dem Metallsteg (BM) in Kontakt stehen,
wobei in dem Verfahren das Ersetzen einer Arbeitswalze (12) des Walzgerüsts gewährleistet wird durch:
- /A/ Bereitstellen eines Handhabungssystems (1), beispielsweise eines Robotersystems, und Bereitstellen eines Erfassungswerkzeugs (OT), das vom Handhabungssystem gehandhabt wird, mindestens durch Bewegen in einer Längsrichtung, die entlang einer Längsrichtung X des Steglaufs zwischen den beiden Arbeitswalzen und/oder entlang einer vertikalen Richtung Z und/oder entlang einer Drehung um die Achse der Richtung Y ausgerichtet ist, oder sogar durch Bewegen entlang einer Querrichtung Y, wobei das Verfahren **gekennzeichnet ist durch:** das Erfassungswerkzeug umfassend mindestens ein Paar von Stellen (E1, E2, E3, E4) für Arbeitswalzen, wobei sich die Stellen (E1, E2, E3, E4) in Längsrichtung parallel zueinander erstrecken, wobei das mindestens eine Paar von Stellen eine erste Stelle (E1) für eine abgenutzte Arbeitswalze (12u) mit einem ersten Greifsystem (SP1) und eine zweite Stelle (E2) für eine neue Arbeitswalze (12n) mit einem zweiten Greifsystem umfasst, wobei das mindestens eine Paar konfiguriert ist, um die abgenutzte Arbeitswalze (12u) und die neue Arbeitswalze (12n) gleichzeitig parallel zu halten,
und wobei die verschiedenen Stellen (E1, E2, E3, E4) mit unabhängigen Greifsystemen (SP) versehen sind, die konfiguriert sind, um ein Ende einer Arbeitswalze zu sichern, wobei jedes Greifsystem (SP1; SP2, SP3, SP3) konfiguriert ist, beim Einsetzen einer Arbeitswalze einen Druck auszuüben oder konfiguriert ist, beim Herausziehen einer Walze einen Zug zu gewährleisten, indem das Greifsystem entlang der Stellen (E1; E2; E3; E4) bewegt wird, und wobei das Werkzeug ein Schub-/Zugsystem mit einem oder mehreren Zylindern (VR) umfasst, das/die konfiguriert ist/sind, um die abgenutzten/neuen Walzen aus den Stellen herauszuziehen oder sie darin einzusetzen, indem jedes der den Stellen (E1, E2, E3, E4) zugeordneten Greifsysteme (SP) selektiv bewegt wird, wodurch eine Bewegung der Arbeitswalze entlang einer Längsachse der Arbeitswalze bewirkt wird,
und wobei mindestens eine obere oder untere abgenutzte Arbeitswalze (12u) ersetzt wird,
- /B/ Vorspannen der zweiten Stelle (E2) **durch** eine neue Arbeitswalze (12n), wobei die erste Stelle (E1) für eine abgenutzte Walze frei bleibt und das Vorspannen während des Walzvorgangs des Metallstegs zwischen der oberen Arbeitswalze und der unteren Arbeitswalze ausgeführt wird,
- /C/ Anhalten des Walzvorgangs und Öffnen **durch** Auseinanderschieben der oberen Arbeitswalze (12) und der unteren Arbeitswalze (12),
- /D/ Zentrieren der ersten Stelle (E1), die frei vom Erfassungswerkzeug ist, **durch** eine vom Handhabungssystem (1) verursachte Bewegung entlang der Längsrichtung X und/oder entlang der Vertikalrichtung Z und/oder entlang einer Drehung um die Y-Achse, um die erste Stelle (E1) mit einer abgenutzten Arbeitswalze (12u) im Gerüst des Walzwerks, bestehend aus der oberen Arbeitswalze oder der unteren Arbeitswalze, auszurichten,
- /E/ Erfassen der abgenutzten Arbeitswalze (12u) **durch** das erste Greifsystem (SP1) des Erfassungswerkzeugs und Herausziehen der abgenutzten Arbeitswalze (12u) entlang einer Achse der Arbeitswalze, parallel zur Querrichtung Y, bis die abgenutzte Arbeitswalze (12u) **durch** Ziehen des Schub-/Zugsystems in der ersten Stelle (E1) vorgespannt ist, wobei die herausgezogene abgenutzte Arbeitswalze einen leeren Freiraum im Gerüst des Walzwerks hinterlässt,
- /H/ Zentrieren der zweiten Stelle (E2) des vorgespannten Erfassungswerkzeugs der neuen Arbeitswalze (12n) **durch** Bewegen des Erfassungswerkzeugs **durch** das Handhabungssystem (1) entlang der Längsrichtung X und/oder entlang der Vertikalrichtung Z und/oder entlang einer Drehung um die Y-Achse, um die neue Arbeitswalze mit dem leeren Freiraum des Gerüsts des Walzwerks auszurichten, während die erste Stelle (E1) mit der herausgezogenen, abgenutzten Arbeitswalze eingespannt ist,
- /I/ Einsetzen der neuen Arbeitswalze (12n), die an der zweiten Stelle (E2) enthalten ist, in den leeren Freiraum des Gerüsts des Walzwerks (10) **durch** einen Schub des zweiten Greifsystems (SP2) **durch** das Schub-/Zugsystem.

2. Verfahren zum Wechseln nach Anspruch 1, wobei das Erfassungswerkzeug (OT) die erste Stelle (E1) für eine erste abgenutzte Arbeitswalze mit dem ersten Greifsystem (SP1) und die zweite Stelle (E2) für eine zweite neue Arbeitswalze mit einem zweiten Greifsystem (SP2) umfasst, wobei die erste und die zweite Stelle ein erstes Stellenpaar (E1, E3) bilden, aber weiterhin eine dritte Stelle (E3) für eine zweite abgenutzte Arbeitswalze, die mit einem dritten Greifsystem (SP3) versehen ist, und eine vierte Stelle (E4) für eine zweite neue Arbeitswalze, die mit einem vierten Greifsystem versehen ist, umfasst, wobei die dritte Stelle (E3) und die vierte Stelle (E4) ein zweites Stellenpaar (E3, E4) bilden,
und wobei das Ersetzen der oberen abgenutzten Arbeitswalze und der unteren abgenutzten Walze im Gerüst des Walzwerks (10) durch die folgenden Schritte erfolgt,
- den Schritt /A/ zum Bereitstellen eines Handhabungssystems (1), wie eines Robotersystems, und eines vom Handhabungssystem gehandhabten Erfassungswerkzeugs (OT), mindestens entlang einer Längsrichtung, die entlang einer Längsrichtung X des Steglaufs zwischen den beiden Arbeitswalzen ausgerichtet ist, und/oder mindestens entlang einer vertikalen Richtung Z und/oder mindestens einer Drehung entlang der Y-Achse oder sogar einer Bewegung entlang einer Querrichtung Y,
- den Schritt /B/ zum Vorspannen der zweiten Stelle (E2) durch eine erste neue Arbeitswalze und ein weiteres Vorspannen der vierten Stelle (E4) für eine zweite neue Arbeitswalze, wobei die erste Stelle (E1) für eine erste abgenutzte Walze und die dritte Stelle (E3) für eine zweite abgenutzte Walze frei bleiben und die Vorspannungen während des Walzvorgangs des Stegs zwischen der oberen Arbeitswalze und der unteren Arbeitswalze ausgeführt werden,
- den Schritt /C/ zum Anhalten des Walzvorgangs und Öffnen durch Auseinanderschieben der oberen Arbeitswalze und der unteren Arbeitswalze,
- den Schritt /D/ zum Zentrieren der ersten, freien Stelle (E1) durch Bewegen des Erfassungswerkzeugs, das durch das Handhabungssystem entlang der Längsrichtung X und/oder entlang der Vertikalrichtung Y bewirkt wird, um die erste Stelle (E1) mit einer ersten abgenutzten Arbeitswalze im Gerüst des Walzwerks, die entweder die obere Arbeitswalze oder die untere Arbeitswalze ist, auszurichten,
- den Schritt /E/ zum Erfassen der abgenutzten Arbeitswalze durch das erste Greifsystem (SP1) des Erfassungswerkzeugs und Herausziehen der abgenutzten Arbeitswalze entlang einer Achse der Arbeitswalze, parallel zur Querrichtung Y, bis die abgenutzte Arbeitswalze durch Ziehen des Schub-/Zugsystems in der ersten Stelle (E1) vorgespannt ist, wobei die abgenutzte Arbeitswalze einen leeren Freiraum im Gerüst hinterlässt,
- /F/ Zentrieren der dritten Stelle (E3), die frei vom Erfassungswerkzeug ist, durch Bewegen des Erfassungswerkzeugs, das durch das Handhabungssystem entlang der Längsrichtung X und/oder entlang der Vertikalrichtung Z und/oder Drehung entlang der Y-Achse bewirkt wird, um die dritte Stelle (E3) mit einer zweiten abgenutzten Arbeitswalze, der unteren Arbeitswalze oder oberen Arbeitswalze im Gerüst des Walzwerks, auszurichten,
- /G/ Erfassen der zweiten abgenutzten Walze durch das dritte Greifsystem (SP3) des Erfassungswerkzeugs und Herausziehen der abgenutzten Arbeitswalze entlang einer Achse der Arbeitswalze, parallel zur Querrichtung Y, bis die zweite abgenutzte Arbeitswalze durch Ziehen des Schub-/Zugsystems in der dritten Stelle (E3) vorgespannt ist, wobei die abgenutzte Arbeitswalze einen zweiten leeren Freiraum im Gerüst hinterlässt,
- den Schritt /H/ zum Zentrieren der zweiten Stelle (E2) des vorgespannten Erfassungswerkzeugs der ersten neuen Arbeitswalze durch Bewegen des Erfassungswerkzeugs durch das Handhabungssystem 1 entlang der Längsrichtung X und/oder entlang der Vertikalrichtung Z und/oder Drehung entlang der Querrichtung Y, um die erste Arbeitswalze mit dem leeren Freiraum des Gerüsts des Erfassungswerkzeugs, dem ersten leeren Freiraum oder dem zweiten leeren Freiraum, auszurichten, während die erste Stelle und die dritte Stelle mit der ersten abgenutzten Arbeitswalze und der zweiten abgenutzten Arbeitswalze eingespannt sind,
- den Schritt /I/ zum Einsetzen der ersten neuen Arbeitswalze, die an der zweiten Stelle enthalten ist, in den leeren Freiraum durch einen Schub des zweiten Greifsystems (SP2) durch das Zug-/Schubsystem.
- /J/ Zentrieren der vierten, vorgespannten Stelle (E4) der zweiten neuen Walze durch Bewegen des Erfassungswerkzeugs durch das Handhabungssystem 1 entlang der Längsrichtung X und/oder entlang der Vertikalrichtung Z und/oder Drehung entlang der Querrichtung Y, um die zweite neue Walze durch Bewegen des Erfassungswerkzeugs, das durch das Handhabungssystem bewirkt wird, mit dem anderen leeren Freiraum auszurichten, während die erste Stelle (E1) und die dritte Stelle (E4) mit der ersten abgenutzten, herausgezogenen Arbeitswalze und der zweiten abgenutzten Arbeitswalze eingespannt sind,
- /K/ Einsetzen der zweiten neuen Arbeitswalze, die an der vierten Stelle (E4) enthalten ist, in den anderen leeren Freiraum durch einen Schub des vierten Greifsystems durch das Zug-/Schubsystem.

3. Verfahren nach einem der Ansprüche 1 oder 2, wobei die Greifsysteme (SP) mechanisierte Zangen oder auch magnetische Saugnäpfe oder auch pneumatische Saugnäpfe sind,
und wobei die mechanisierten Zangen oder die magnetischen Saugnäpfe oder auch die pneumatischen Saugnäpfe zum Greifen eines Endes der Arbeitswalze konfiguriert sind.

4. Verfahren nach Anspruch 1 bis 3, wobei das Schub-/Zugsystem umfasst:
- einen einzelnen Zylinder (VR) zum selektiven Bewegen der Greifsysteme (SP) der verschiedenen Stellen (E1, E2, E3, E4) und insbesondere zum selektiven Bewegen des ersten Greifsystems (SP1) und des zweiten Greifsystems (SP2) des mindestens einen Stellenpaares, bestehend aus der ersten Stelle (E1) und der zweiten Stelle (E2), wenn das Verfahren abhängig ist von Anspruch 1, oder zum selektiven Bewegen des ersten Greifsystems (SP1), des zweiten Greifsystems (SP2), des dritten Greifsystems (SP3), des vierten Greifsystems der ersten Stelle, (E1), der zweiten Stelle (E2), der dritten Stelle (E3) und der vierten Stelle (E4), wenn das Verfahren abhängig ist von Anspruch 2,
- einen Mechanismus, um das Koppeln eines beweglichen Antriebsteils (PE) des Zylinders (VR) selektiv mit den Greifsystemen (SP1, SP2, SP3, SP4) der verschiedenen Stellen (E1, E2, E3, E4) und insbesondere selektiv mit dem ersten Greifsystem (SP1) oder dem zweiten Greifsystem (SP2), wenn das Verfahren abhängig von Anspruch 1 ist, oder auch selektiv mit dem ersten Greifsystem (SP1), dem zweiten Greifsystem (SP2), dem dritten Greifsystem (SP3) oder dem vierten Greifsystem (SP4), wenn das Verfahren abhängig ist von Anspruch 2, zu gewährleisten.

5. Verfahren nach einem der Ansprüche 1 bis 4, wobei die Stellen (E1, E2, E3, E4) die Greifsysteme (SP) umfassen, die konfiguriert sind, um die Arbeitswalzen durch Bewegen der Arbeitswalzen (12) entlang der Achse der Arbeitswalze durch die offenen distalen Enden (Ed) der längsverlaufenden Stellen (E1, E2, E3, E4) einzusetzen oder herauszuziehen, wobei die Stellen jeweils entlang der Länge der Stellen seitliche Einspann-/Ausspannöffnungen (OL) aufweisen, die mit Einspann-/Ausspannsystemen (SCH) gekoppelt sind, die den Stellen (E1, E2, E3, E4) zugeordnet sind, wobei die unabhängigen Systeme zum Einspannen konfiguriert sind, um die Stellen während des Vorspannschritts /B/ einzuspannen, wobei jedes Einspann-/Ausspannsystem konfiguriert ist, um das Einspannen/Ausspannen einer der Stellen durch die seitlichen Öffnungen zu gewährleisten.

6. Verfahren nach Anspruch 5, wobei die Stellen (E1, E2, E3, E4) für die abgenutzte(n) Walzen und die neue(n) Walze(n) parallel um eine Mittelachse (Ac) des Erfassungswerkzeugs (OT) angeordnet sind, wobei das Erfassungswerkzeug eine Trommel (TB) umfasst, die ein Trägergestell mit längsverlaufenden Wiegen bildet, die winklig um die Mittelachse verteilt sind und zur Aufnahme der abgenutzten und neuen Walzen konfiguriert sind, wodurch jeweils die Stellen (E1, E2, E3, E4) definiert werden.

7. Verfahren nach Anspruch 6, wobei das Handhabungssystem (1) motorisierte Mittel (M6) umfasst, um das Schwenken der Trommel (TB) um die Mittelachse (AC) zu gewährleisten, und wobei die unabhängigen Einspann- /Ausspannsysteme (SCH) für jede Stelle ein Paar Greifarme umfassen, umfassend einen ersten Arm (B1) und einen zweiten Arm (B2), die jeweils an zwei Längskanten der Wiege angelenkt sind und konfiguriert sind, um von einer Schließposition, in der die beiden Arme eine Arbeitswalze in der Wiege halten, in eine Öffnungsposition überzugehen, in der die beiden Arme sich um einen Abstand voneinander entfernen, der größer ist als der Durchmesser der Arbeitswalze, wodurch das Einspannen/Ausspannen der Wiege durch die seitliche Öffnung (OL) ermöglicht wird, und wobei das Einspannen und/oder Ausspannen einer der Wiegen durch Drehen der Trommel (TB) erfolgt, bis die einzuspannende/auszuspannende Wiege positioniert ist, indem die seitliche Öffnung (OL) nach unten ausgerichtet wird, und indem das Greifarmpaar beim Einspannen von der Öffnungsposition in die Schließposition und beim Ausspannen von der Schließposition in die Öffnungsposition gebracht wird, was das Ausspannen durch Schwerkraft durch die seitliche Öffnung (OL) ermöglicht.

8. Verfahren nach Anspruch 4 in Verbindung mit Anspruch 6 oder 7, wobei der einzelne Zylinder (VR) in einem rohrförmigen Gehäuse der Trommel (TB) angeordnet ist, die auf der Mittelachse (AC) zentriert ist, und wobei die Trommel (TB) konfiguriert ist, um um den Zylinder (VR) zu schwenken, der relativ zum Handhabungssystem (1) nicht schwenkbar montiert ist, wobei der bewegliche Antriebsteil (PE) radial vorsteht, wobei der Mechanismus zum Gewährleisten des Koppelns des beweglichen Antriebsteils (PE) des Zylinders (VR) selektiv mit den Greifsystemen (SP) die Trommel (TB) umfasst, die unter der Wirkung motorisierter Mittel (M6) um den Zylinder schwenkbar montiert ist, so dass das Koppeln durch Schwenken der Trommel (TB) erreicht wird, um den beweglichen Antriebsteil (PE) des Zylinders selektiv mit dem ersten Greifsystem (SP1), dem zweiten Greifsystem, wenn das Verfahren abhängig ist von Anspruch 1, oder auch selektiv mit dem ersten Greifsystem (SP1), dem zweiten Greifsystem (SP2), dem dritten Greifsystem (SP3) oder dem vierten Greifsystem (SP4), wenn das Verfahren abhängig ist von Anspruch 2, in Verbindung zu bringen.

9. Verfahren nach Anspruch 8, umfassend ein Nasenstück (NZ), das fest mit einem distalen Abschnitt des zentralen Trägers des Zylinders (VR) verbunden ist, wobei das Nasenstück (NZ) in einer festen Winkelposition positioniert ist, die konfiguriert ist, um die Wiege der Stelle zu verlängern, an der das Greifsystem selektiv mit dem beweglichen Antriebsabschnitt PE gekoppelt ist, wobei das Nasenstück (NZ) konfiguriert ist, um zwischen dem Gerüst des Walzwerks und der mit dem Nasenstück ausgerichteten Wiege für zusätzliche Führung und Unterstützung zu sorgen, wenn das mit dem Zylinder gekoppelte Greifsystem die Arbeitswalze durch Schieben oder Ziehen bewegt.

10. Verfahren nach einem der Ansprüche 1 bis 9, ausgeführt in einer Walzanlage, die das Walzwerk umfassend das Gerüst und die Arbeitswalzenbaugruppe innerhalb des Gerüsts, einschließlich der beiden Arbeitswalzen (12), der Stützwalzen oder Stützrollen (A, B, C, D, E, F, G, H) oder sogar Zwischenwalzen, insbesondere erste Zwischenwalzen (13) und zweite Zwischenwalzen (14, 15), umfasst, wobei das Walzgerüst das Zugangsfenster aufweist, das gegebenenfalls durch das Türsystem verschlossen ist, wobei sich der Metallsteg Bm in Längsrichtung entlang der horizontalen X-Richtung und in Querrichtung entlang der horizontalen Y-Richtung parallel zu den Achsen der Walzen des Walzwerks erstreckt,
und wobei die Anlage ein Einspann-/Ausspannrack (Ra) umfasst, das abnehmbar auf einem Trägergestell (Cha) positioniert ist, das in einer vom Walzwerk entlang der Querrichtung Y entfernten Verankerungsposition am Boden verankert ist, um einen Wartungsgang entlang der Längsrichtung X freizugeben, und wobei das Vorspannen in /B/ in einem Abstand von einem Zugangsfenster des Gerüstes durch Einspannen des Erfassungswerkzeugs (OT) aus einem oder mehreren neuen Walzen erfolgt, die auf dem Einspann-/Ausspannrack angeordnet sind.

11. Erfassungswerkzeug, das zum Ausführen des Verfahrens nach einem der Ansprüche
1 bis 10 zum Handhaben durch ein Handhabungssystem geeignet sein kann, wobei das Erfassungswerkzeug umfasst:
- ein Trägergestell, umfassend mindestens ein Paar von zwei Wiegen, die mindestens ein Stellenpaar (E1, E2, E3, E4) zum Lagern von zwei Arbeitswalzen bildet, wobei mindestens eine erste Stelle (E1) für eine neue Arbeitswalze und eine zweite Stelle (E2) für eine abgenutzte Arbeitswalze vorgesehen ist, wobei sich die beiden Arbeitswalzen in Längsrichtung parallel in den mindestens zwei Wiegen erstrecken,
- unabhängige Greifsysteme (SP1, SP2, SP3, SP4), einschließlich eines ersten Greifsystems (SP1), das konfiguriert ist, um ein Ende einer Arbeitswalze an der ersten Stelle (E1) zu sichern, und eines zweiten Greifsystems (SP2), das konfiguriert ist, um ein Ende einer Arbeitswalze an der zweiten Stelle zu sichern,
- ein Schub-/Zugsystem, umfassend einen oder mehrere Zylinder (VR), die konfiguriert sind, um die abgenutzten/neuen Walzen aus den Stellen herauszuziehen oder sie darin einzusetzen, indem jedes der den Stellen (E1, E2, E3, E4) zugeordneten Greifsysteme (SP) selektiv bewegt wird, wodurch eine Bewegung der Arbeitswalze entlang einer Achse der Walze bewirkt wird,
und wobei das Erfassungswerkzeug konfiguriert ist, um das Ersetzen einer abgenutzten Arbeitswalze durch eine neue Arbeitswalze zu ermöglichen, durch
- Entfernen einer abgenutzten Arbeitswalze aus dem Gerüst des Walzwerks durch Erfassen mit dem ersten Greifsystem (SP1) und Ziehen der Walze durch Betätigen des Zylinders, bis die abgenutzte Arbeitswalze in die erste Stelle (E1) eingespannt ist, dann
- Einsetzen einer neuen Arbeitswalze, die an der zweiten Stelle enthalten ist, in das Gerüst eines Walzwerks durch einen Schub des zweiten Greifsystems, während die erste Stelle die abgenutzte Arbeitswalze enthält.

12. Erfassungswerkzeug nach Anspruch 11, wobei das Trägergestell zwei Paare von Wiegen umfasst, die zwei Paare von Stellen (E1, E2, E3, E4) zum Lagern von zwei Arbeitswalzen bilden, umfassend neben der ersten Stelle (E1) für eine erste abgenutzte Arbeitswalze und der zweiten Stelle (E2) für eine erste neue Arbeitswalze eine dritte Stelle (E3) für eine zweite abgenutzte Arbeitswalze und eine vierte Stelle für eine zweite neue Arbeitswalze, wobei die Greifsysteme (SP1, SP2, SP3, SP4) neben dem ersten Greifsystem (SP1) und dem zweiten Greifsystem (SP2) ein drittes Greifsystem (SP3) umfassen, das konfiguriert ist, um ein Ende einer Arbeitswalze an der dritten Stelle (E3) zu sichern, und ein viertes Greifsystem (SP4), das konfiguriert ist, um ein Ende einer Arbeitswalze an der vierten Stelle zu sichern, und wobei das Erfassungswerkzeug konfiguriert ist, um ein Ersetzen einer ersten abgenutzten Arbeitswalze durch eine erste neue Arbeitswalze und ein Ersetzen einer zweiten abgenutzten Arbeitswalze durch eine zweite neue Arbeitswalze zu ermöglichen, durch:
- Entfernen der ersten abgenutzten Arbeitswalze aus dem Gerüst eines Walzwerks durch Erfassen mit dem ersten Greifsystem (SP1) und Ziehen der Walze durch Betätigen des Zylinders, bis die abgenutzte Arbeitswalze in die erste Stelle (E1) eingespannt ist,
- Entfernen der zweiten abgenutzten Arbeitswalze aus dem Gerüst eines Walzwerks durch Erfassen mit dem dritten Greifsystem (SP3) und Ziehen der Walze durch Betätigen des Zylinders, bis die abgenutzte Arbeitswalze in die dritte Stelle (E3) eingespannt ist,
- Einsetzen der ersten neuen Arbeitswalze, die an der zweiten Stelle (E2) enthalten ist, in das Gerüst eines Walzwerks durch einen Schub des zweiten Greifsystems (SP2) und Einsetzen der zweiten neuen Arbeitswalze, die an der vierten Stelle (E4) enthalten ist, während die erste Stelle die erste abgenutzte Arbeitswalze und die dritte Stelle die zweite abgenutzte Arbeitswalze enthält.

13. Erfassungswerkzeug nach Anspruch 11 oder 12, wobei das Schub-/Zugsystem umfasst:
- einen einzelnen Zylinder (VR) zum selektiven Bewegen der Greifsysteme (SP) der verschiedenen Stellen (E1, E2, E3, E4) und insbesondere zum selektiven Bewegen des ersten Greifsystems (SP1) und des zweiten Greifsystems (SP2) des mindestens einen Stellenpaares, bestehend aus der ersten Stelle (E1) und der zweiten Stelle (E2), wenn das Erfassungswerkzeug abhängig ist von Anspruch 12, oder zum selektiven Bewegen des ersten Greifsystems (SP1), des zweiten Greifsystems (SP2), des dritten Greifsystems (SP3), des vierten Greifsystems der ersten Stelle, (E1), der zweiten Stelle (E2), der dritten Stelle (E3) und der vierten Stelle (E4), wenn das Erfassungswerkzeug abhängig ist von Anspruch 13,
- einen Mechanismus, um das Koppeln eines beweglichen Antriebsteils (PE) des Zylinders (VR) selektiv mit den Greifsystemen (SP1, SP2, SP3, SP4) der verschiedenen Stellen (E1, E2, E3, E4) und insbesondere selektiv mit dem ersten Greifsystem (SP1) oder dem zweiten Greifsystem (SP2), wenn das Erfassungswerkzeug abhängig von Anspruch 11 ist, oder auch selektiv mit dem ersten Greifsystem (SP1), dem zweiten Greifsystem (SP2), dem dritten Greifsystem (SP3) oder dem vierten Greifsystem (SP4), wenn das Erfassungswerkzeug abhängig ist von Anspruch 12, zu gewährleisten.

14. Erfassungswerkzeug nach einem der Ansprüche 11 bis 13, wobei die Stellen (E1, E2, E3, E4) die Greifsysteme (SP) umfassen, die konfiguriert sind, um die Arbeitswalzen durch Bewegen der Arbeitswalzen (12) entlang der Achse der Arbeitswalze durch die offenen distalen Enden (Ed) der längsverlaufenden Stellen (E1, E2, E3, E4) einzusetzen oder herauszuziehen, wobei die Stellen jeweils entlang der Länge der Stellen seitliche Einspann-/Ausspannöffnungen (OL) aufweisen, die mit Einspann-/Ausspannsystemen (SCH) gekoppelt sind, die den Stellen (E1, E2, E3, E4) zugeordnet sind, wobei die unabhängigen Systeme, jedes Einspann/-Ausspannsystem konfiguriert ist, um das Einspannen/Ausspannen einer der Stellen durch die seitlichen Öffnungen zu gewährleisten.

15. Erfassungswerkzeug nach einem der Ansprüche 11 bis 14, wobei die Stellen (E1, E2, E3, E4) für die abgenutzte(n) Walzen und die neue(n) Walze(n) parallel um eine Mittelachse (Ac) des Erfassungswerkzeugs (OT) angeordnet sind, wobei das Erfassungswerkzeug eine Trommel (TB) umfasst, die ein Trägergestell mit längsverlaufenden Wiegen bildet, die winklig um die Mittelachse verteilt sind und zur Aufnahme der abgenutzten und neuen Walzen konfiguriert sind, wodurch jeweils die Stellen (E1, E2, E3, E4) definiert werden und wobei die Trommel (TB) konfiguriert ist, um um die zentrale Achse (AC) zu schwenken.

16. Erfassungswerkzeug nach den Ansprüchen 14 und 15, wobei die unabhängigen Einspann/-Ausspannsysteme (SCH) für jede Stelle ein Paar Greifarme umfassen, umfassend einen ersten Arm (B1) und einen zweiten Arm (B2), die konfiguriert sind, um von einer Schließposition, in der die beiden Arme (B1, B2) eine Arbeitswalze in der Wiege halten, und zu einer Öffnungsposition überzugehen, in der die beiden Arme um einen Abstand auseinandergehen, der größer ist als der Durchmesser der Arbeitswalze, wodurch das Einspannen/oder das Ausspannen der Wiege durch die seitliche Öffnung (OL) ermöglicht wird.

17. Erfassungswerkzeug nach Anspruch 13 in Verbindung mit Anspruch 15 oder 16, wobei der einzelne Zylinder (VR) in einem rohrförmigen Gehäuse der Trommel (TB) angeordnet ist, die auf der Mittelachse (AC) zentriert ist, und wobei die Trommel (TB) konfiguriert ist, um um den Zylinder (VR) zu schwenken, der relativ zum Handhabungssystem (1) nicht schwenkbar montiert ist, wobei der bewegliche Antriebsteil (PE) radial in einer festen Winkelposition vorsteht, wobei der Mechanismus zum Gewährleisten des Koppelns des beweglichen Antriebsteils (PE) des Zylinders (VR) selektiv mit den Greifsystemen (SP) die Trommel (TB) umfasst, die unter der Wirkung motorisierter Mittel des Handhabungssystems um den Zylinder schwenkbar montiert ist, so dass das Koppeln durch Schwenken der Trommel (TB) erreicht wird, um den beweglichen Antriebsteil (PE) des Zylinders selektiv mit dem ersten Greifsystem (SP1), dem zweiten Greifsystem, wenn das Erfassungswerkzeug abhängig ist von Anspruch 12, oder auch selektiv mit dem ersten Greifsystem (SP1), dem zweiten Greifsystem (SP2), dem dritten Greifsystem (SP3) oder dem vierten Greifsystem (SP4), wenn das Erfassungswerkzeug (OT) abhängig ist von Anspruch 13, in Verbindung zu bringen.

18. Erfassungswerkzeug nach Anspruch 17, umfassend ein Nasenstück (NZ), das fest mit einem distalen Abschnitt des zentralen Trägers des Zylinders (VR) verbunden ist, wobei das Nasenstück (NZ) in einer festen Winkelposition positioniert ist, die konfiguriert ist, um die Wiege der Stelle zu verlängern, an der das Greifsystem selektiv mit dem beweglichen Antriebsabschnitt PE gekoppelt ist, wobei das Nasenstück (NZ) konfiguriert ist, um zwischen dem Gerüst des Walzwerks und der mit dem Nasenstück ausgerichteten Wiege für zusätzliche Führung und Unterstützung zu sorgen, wenn das mit dem Zylinder gekoppelte Greifsystem die Arbeitswalze durch Schieben oder Ziehen bewegt.

19. Baugruppe, umfassend ein Handhabungssystem (1) für eine Walzanlage zum Walzen eines Metallstegs und ein Erfassungswerkzeug (OT) nach einem der Ansprüche 11 bis 18, das vom Handhabungssystem gehandhabt wird und geeignet ist, die Vorgänge des Wechselns der Arbeitswalzen des Walzwerks zu gewährleisten, um ein Herausziehen einer abgenutzten Arbeitswalze und ein Einsetzen einer neuen Arbeitswalze in das Gerüst des Walzwerks zu gewährleisten.

20. Baugruppe nach Anspruch 19, wobei das Handhabungssystem einen Roboter (Ro) umfasst, umfassend:
- einen Wagen, umfassend ein erstes Gestell (2), das mit Rädern (20) versehen ist, die mit Schienen (Ra1) zusammenwirken, die auf dem Boden angeordnet sind, die sich entlang einer Y-Richtungin einer Linie mit dem Zugangsfenster des Gerüsts des Walzwerks erstrecken, wobei das erste Gestell (2) zum Bewegen entlang der Y-Richtung entlang der Schienen (Ra1) unter der Einwirkung erster Motormittel (M1) konfiguriert ist, die insbesondere die Räder (20) antreiben,
- ein zweites Gestell (3) und ein erstes Gleitsystem (G1), das das zweite Gestell (3) und das erste Gestell (2) verbindet, das zum Bewegen des zweiten Gestells (3) relativ zu dem ersten Gestell (2) entlang einer X-Richtungunter der Einwirkung von zweiten Motormitteln (M2) konfiguriert ist,
- ein drittes Gestell (4) und ein zweites Gleitsystem (G2), das das dritte Gestell (4) und das zweite Gestell (3) verbindet, das zum Bewegen des dritten Gestells (4) relativ zu dem zweiten Gestell (3) entlang einer vertikalen Z-Richtung unter der Einwirkung von dritten Motormitteln (M3) konfiguriert ist,
- ein Erfassungssystem (6), das mit dem dritten Gestell (4) beweglich ist und ein Stellglied umfasst, das konfiguriert ist, um das Verriegeln und Entriegeln des Erfassens eines proximalen Endes des Erfassungswerkzeugs (OT) zu steuern.

## Claims

1. A method for changing the work rolls (12) of a rolling mill (10), in the presence of a metal strip (BM) rolled between the two work rolls (12), the rolling mill having a stand accommodating at least one upper and one lower work roll, said work rolls (12) each having a generatrix for contact with the metal strip, said contact generatrices and the axes of the work rolls lie in a plane substantially perpendicular to a running direction of the metal strip, rolling members such as first intermediate rolls (13) being in contact along two contact generatrices with each of the work rolls (12), the rolling members transmitting a rolling force to the lower and upper work rolls (12) in contact with the metal strip (BM) during rolling operations,
method wherein a work roll (12) of the roll stand is replaced by:
- /A/ providing a maneuvering system (1), such as a robotic system, and providing a gripping tool (OT) manipulated by the maneuvering system, at least by moving in a longitudinal direction oriented in a longitudinal direction X of web travel between the two work rolls and/or in a vertical direction Z and/or by rotation about the axis of the direction Y, or even with movement in a transverse direction Y, the method **characterized by:** said gripping tool comprising at least one pair of locations (E1, E2, E3, E4) for work rolls, the locations (E1, E2, E3, E4) extending longitudinally, parallel to one another, said at least one pair of locations comprising a first location (E1) for a used work roll (12u) provided with a first holding system (SP1) and a second location (E2) for a new work roll (12n) provided with a second holding system, said at least one pair configured for simultaneous parallel holding of the used work roll (12u) and the new work roll (12n),
and wherein the various locations (E1, E2, E3, E4) are provided with independent holding systems (SP), configured to secure one end of a work roll, each holding system (SP1; SP2, SP3, SP3) configured to provide a push during work roll insertion or configured to provide a pull during roll extraction, by moving the holding system along the location (E1; E2; E3; E4), and wherein the tool comprises a push/pull system comprising one or more actuators (VR) configured to extract or insert used/new rolls from the locations by selective moving each of the holding systems (SP) associated with the locations (E1, E2, E3, E4), causing the work roll to move along a longitudinal axis of the work roll,
and wherein at least one used upper or lower working roll (12u) is replaced,
- /B/ pre-loading the second location (E2) with a new work roll (12n), the first location (E1) for a used roll being left free, the pre-loading taking place during the metal strip rolling operations between the upper work roll and the lower work roll,
- /C/ stopping rolling operations and opening by spreading the upper work roll (12) and the lower work roll (12),
- /D/ centering the first location (E1), free of the gripping tool, by movement caused by the maneuvering system (1) in the longitudinal direction X and/or in the vertical direction Z and/or by rotation about the Y axis, in order to align the first location (E1) with a used work roll (12u) in the rolling mill stand, consisting of the upper work roll or lower work roll,
- /E/ gripping the used work roll (12u) by the first holding system (SP1) of the gripping tool, and extracting the used work roll (12u) along a work roll axis parallel to the transverse direction Y until the used work roll (12u) is loaded into the first location (E1) by pulling the push/pull system, the removed used work roll leaving an empty space in the rolling mill stand,
- /H/ centering the second location (E2) of the gripping tool preloaded with the new work roll (12n) by moving the gripping tool by the maneuvering system (1) in the longitudinal direction X and/or in the vertical direction Z and/or by rotation about the Y axis, in order to align the new work roll with the empty space of the rolling mill stand, and while the first location (E1) is loaded with the used, removed work roll,
- /I/ inserting the new work roll (12n) contained in the second location (E2) into the empty space of the rolling mill stand (10) by pushing the second holding system (SP2) with the push/pull system.

2. The changing method according to claim 1, wherein the gripping tool (OT) comprising said first location (E1) for a used first work roll provided with a first holding system (SP1) and said second location (E2) for a second new work roll provided with a second holding system (SP2), the first and second locations forming a first pair of locations (E1, E3), but also a third location (E3) for a second used work roll with a third holding system (SP3) and a fourth location (E4) for a second new work roll with a fourth holding system, the third location (E3) and the fourth location (E4) forming a second pair of locations (E3, E4),
and wherein the used upper work roll and used lower work roll in the rolling mill stand (10) are replaced by the following steps,
- said step /A/ of providing a maneuvering system (1), such as a robotic system, and a gripping tool (OT) manipulated by the maneuvering system, at least along a longitudinal direction oriented along a longitudinal direction X of web travel between the two work rolls and/or at least along a vertical direction Z, and/or at least a rotation along the Y axis, or even a movement along a transverse direction Y,
- said step /B/ of preloading the second location (E2) with a first new work roll, and further preloading the fourth location (E4) with a second new work roll, the first location (E1) for a first used roll and the third location (E3) for a second used roll being left free, the preloadings being carried out during strip rolling operations between the upper and lower work rolls,
- said step /C/ of stopping the rolling operations and opening by spreading the upper work roll and the work roll,
- said step /D/ of centering the first location (E1), free, by moving the gripping tool caused by the maneuvering system in the longitudinal direction X and/or in the vertical direction Y, in order to align the first location (E1) with a first, used work roll in the rolling mill stand, which is an upper work roll or a lower work roll,
- said step /E/ of gripping the first used work roll by the first holding system (SP1) of the gripping tool, and extracting the used work roll along a work roll axis parallel to the transverse direction Y until the used work roll is loaded into the first location (E1) by pulling the push/pull system, the used work roll leaving a first empty space in the stand,
- /F/ centering the third location (E3), which is free of the gripping tool, by moving the gripping tool in the longitudinal direction X and/or vertical direction Z and/or rotating it along the Y axis, in order to align the third location (E3) with a second, used, lower or upper work roll in the rolling mill stand,
- /G/ gripping the used second work roll by said third holding system (SP3) of the gripping tool, and extracting the used work roll along a work roll axis parallel to the transverse direction Y until the used second work roll is loaded into the third location (E3) by pulling the push/pull system, the used work roll leaving a second empty space in the stand,
- step /H/ of centering the second location (E2) of the gripping tool preloaded with the first new work roll by moving the gripping tool by the maneuvering system 1 in the longitudinal direction X and/or in the vertical direction Z, and/or rotating it in the transverse direction Y, in order to align the first work roll with the empty space of the gripping tool stand, first empty space or second empty space, and while the first position and the third position are loaded with the first used work roll and the second used work roll,
- step /I/ of inserting the first new work roll contained in the second location into the empty space by pushing the second holding system (SP2) by means of the push/pull system,
- /J/ centering of the fourth location (E4) preloaded with the second new roll by moving the gripping tool by the maneuvering system 1 in the longitudinal direction X and/or in the vertical direction Z, and/or rotation in the transverse direction Y, in order to align the second new roll with the other empty space by moving the gripping tool caused by the maneuvering system, and while the first location (E1) and the third location (E4) are loaded with the removed first used work roll and the second used work roll,
- /K/ inserting the second new work roll contained in the fourth slot (E4) into the other empty space by pushing the fourth holding system with the push/pull system.

3. The method according to one of claims 1 or 2, wherein the holding systems (SP) are mechanized grippers or magnetic suction pads or pneumatic suction pads
and wherein mechanized grippers or magnetic suction pads or pneumatic suction pads are configured to grip a work roll end.

4. The method according to claims 1 to 3, wherein the push/pull system comprises:
- a single actuator (VR) for selectively moving the holding systems (SP) from the various locations (E1, E2, E3, E4), and in particular for selectively moving the first holding system (SP1) and the second holding system (SP2) from said at least one pair of locations consisting of the first location (E1) and the second location (E2) when the method is dependent on claim 1, or for selectively moving the first holding system (SP1), the second holding system (SP2), the third holding system (SP3), the fourth holding system from said first location (E1), second location (E2), third location (E3) and fourth location (E4) when the method is dependent on claim 2,
- a mechanism for coupling a movable drive part (PE) of the actuator (VR) selectively with the holding systems (SP1, SP2, SP3, SP4) of the different locations (E1, E2, E3, E4), and in particular selectively with the first holding system (SP1) or the second holding system (SP2) when the method is dependent on claim 1, or selectively with the first holding system (SP1), the second holding system (SP2), the third holding system (SP3) or the fourth holding system (SP4) when the method is dependent on claim 2.

5. The method according to one of claims 1 to 4, wherein the locations (E1, E2, E3, E4) comprise said holding systems (SP) configured to insert or extract the work rolls, by moving the work rolls (12) along the work roll axis through open distal ends (Ed) of the longitudinal locations (E1, E2, E3, E4), the locations having respectively along the length of the locations, lateral loading/unloading openings (OL), coupled to loading/unloading systems (SCH) associated with the locations (E1, E2, E3, E4), said independent loading systems configured to load said locations during pre-loading step /B/, each loading/unloading system configured to load and/or unload one of the locations through the lateral openings.

6. The method according to claim 5, wherein said locations (E1, E2, E3, E4) for the used rolls or the new roll(s) are arranged in parallel around a central axis (Ac) of the gripping tool (OT), said gripping tool comprising a drum (TB) forming a support frame comprising longitudinal cradles, angularly distributed around the central axis, configured to receive the used and new rolls, defining said locations respectively (E1, E2, E3, E4).

7. The method according to claim 6, wherein said maneuvering system (1) comprises motorized means (M6) for pivoting the drum (TB) about the central axis (AC) and wherein the independent loading/unloading systems (SCH) comprise, for each location, a pair of gripper arms comprising a first arm (B1) and a second arm (B2) articulated respectively on two longitudinal edges of the cradle, configured to change from a closed position in which both arms hold a work roll in the cradle, and to an open position in which the two arms move apart by a distance greater than a diameter of the work roll, allowing the cradle to be loaded and/or unloaded through the lateral opening (OL), and wherein the loading and/or unloading of one of the cradles is carried out by rotating the drum (TB) until the cradle to be loaded/unloaded is positioned with the lateral opening (OL) pointing downwards, and changing the pair of gripper arms from the open position to the closed position during loading, and changing the pair of gripper arms from the closed position to the closed position during unloading, allowing gravity unloading through the side opening (OL).

8. The method according to claim 4 taken in combination with claim 6 or 7, wherein said actuator (VR), single, is arranged within a tubular housing of the drum (TB) centered on the central axis (AC) and wherein said drum (TB) is configured to pivot about the actuator (VR), mounted non-rotatably with respect to the maneuvering system (1), the movable drive part (PE) projecting radially, said mechanism for coupling the movable drive part (PE) of the actuator (VR) selectively with the holding systems (SP) comprising the drum (TB) mounted to pivot about the actuator under the action of motorized means (M6) so that the coupling is obtained by pivoting the drum (TB) so as to bring the movable drive part (PE) of the actuator selectively into correspondence with the first holding system (SP1), the second holding system when the method is dependent on claim 1, or selectively with the first holding system (SP1), the second holding system (SP2), the third holding system (SP3), or the fourth holding system (SP4) when the method is dependent on claim 2.

9. The method according to claim 8, comprising a nose piece (NZ), integral with a distal portion of the central actuator support (VR), the nose piece (NZ) is positioned in the fixed angular position, configured to extend the cradle of the location whose holding system is selectively coupled to the movable drive portion PE, said nose piece (NZ) being configured to provide additional guidance and support between the rolling mill stand and the cradle aligned with the nose piece when the actuator-coupled holding system pushes or pulls the work roll

10. The method according to one of claims 1 to 9, carried out in a rolling facility comprising the rolling mill comprising said stand and said set of rolls, inside the stand, including the two work rolls (12), the back-up rolls or the back-up rollers (A, B, C, D, E, F, G, H), or even the intermediate rolls, in particular the first intermediate rolls (13) and the second intermediate rolls (14, 15), the roll stand having said access window, optionally closed by the door system, the metal strip Bm extending longitudinally in a horizontal X direction and transversely in a horizontal Y direction, in parallel with the axes of the rolls of the rolling mill, and
and wherein said facility comprises a loading/unloading rack (Ra), removably positioned on a support frame (Cha) anchored to the ground in an anchoring position at a distance from the rolling mill in the transverse Y direction so as to free up a maintenance aisle in the longitudinal X direction, and wherein the preloading at /B/ is carried out at a distance from an access window of the stand by loading the gripping tool (OT) from one or more new rolls arranged on the loading/unloading rack.

11. A gripping tool suitable for carrying out the method according to one of claims 1 to 10, intended to be manipulated by a maneuvering system, the gripping tool comprising:
- a support frame comprising at least one pair of two cradles forming at least one pair of locations (E1, E2, E3, E4) for the storage of two work rolls forming at least a first location (E1) intended for a new work roll and a second location (E2) intended for a used work roll, said two work rolls extending longitudinally in parallel in said at least two cradles,
- independent holding systems (SP1, SP2, SP3, SP4), including a first holding system (SP1) configured to secure one end of a work roll in the first location (E1) and a second holding system (SP2) configured to secure one end of a work roll in the second location,
- a push/pull system comprising one or more actuators (VR) configured to extract or insert the used/new rolls from the locations by selective movement of each of the holding systems (SP) associated with the locations (E1, E2, E3, E4), causing a movement of the work roll along an axis of the roll
and wherein said gripping tool is configured to allow replacement of a used work roll by a new work roll by
- removing a used work roll from a roll stand by gripping of the first holding system (SP1) and pulling the roll by actuating the actuator until the used work roll is loaded into the first location (E1), then
- inserting a new work roll into the stand of a rolling mill contained in the second location by pushing the second holding system, while the first location contains the used work roll.

12. The gripping tool according to claim 11, wherein the support frame comprises two pairs of cradles forming two pairs of locations (E1, E2, E3, E4) for the storage of two work rolls comprising, in addition to the first location (E1) intended for a first used work roll and the second location (E2), intended for a first new work roll, a third location (E3) for a second used work roll, and a fourth location for a second new work roll, said holding systems (SP1, SP2, SP3, SP4), comprising, in addition to the first holding system (SP1) and the second holding system (SP2), a third holding system (SP3) configured to secure one end of a work roll in the third location (E3) and a fourth holding system (SP4) configured to secure one end of a work roll in the fourth location, and wherein said gripping tool is configured to allow replacement of a first used work roll by a first new work roll and replacement of a second used work roll by a second new work roll by:
- removing the first used work roll from the rolling mill stand by the first holding system (SP1) gripping and pulling the work roll by actuating the actuator until the used work roll is loaded into the first location (E1),
- removing the second used work roll from the rolling mill stand by the third holding system (SP3) gripping and pulling the roll by actuating the actuator until the used work roll is loaded into the third location (E3),
- inserting the first new work roll into the rolling mill stand contained in the second location (E2) by pushing the second holding system (SP2) and inserting the second new work roll contained in the fourth location (E4), and while the first location contains the first used work roll and the third location contains the second used work roll.

13. The gripping tool according to claim 11 or 12, wherein said push/pull system comprises:
- a single actuator (VR) for selectively moving the holding systems (SP) from the various locations (E1, E2, E3, E4), and in particular for selectively moving the first holding system (SP1) and the second holding system (SP2) from said at least one pair of locations consisting of the first location (E1) and the second location (E2) when the gripping tool is dependent on claim 12, or for selectively moving the first holding system (SP1), the second holding system (SP2), the third holding system (SP3), the fourth holding system from said first location (E1), second location (E2), third location (E3) and fourth location (E4) when the gripping tool is dependent on claim 13,
- a mechanism for coupling a movable drive part (PE) of the actuator (VR) selectively with the holding systems (SP1, SP2, SP3, SP4) of the different locations (E1, E2, E3, E4), and in particular selectively with the first holding system (SP1) or the second holding system (SP2) when the gripping tool is dependent on claim 11, or selectively with the first holding system (SP1), the second holding system (SP2), the third holding system (SP3) or the fourth holding system (SP4) when the gripping tool is dependent on claim 12.

14. The gripping tool according to one of claims 11 to 13, wherein the locations (E1, E2, E3, E4) comprise said holding systems (SP) configured to insert or extract the work rolls, by moving the work rolls (12) along the work roll axis through open distal ends (Ed) of the longitudinal locations (E1, E2, E3, E4), the locations having, respectively along the length of the locations, lateral loading/unloading openings (OL), coupled to loading/unloading systems (SCH) associated with the locations (E1, E2, E3, E4), said loading systems being independent, each loading/unloading system configured to load and/or unload one of the locations through the lateral openings (OL).

15. The gripping tool according to one of claims 11 to 14, wherein said locations (E1, E2, E3, E4) for the used roll or rolls and the new roll or rolls are arranged in parallel around a central axis (Ac) of the gripping tool (OT), said gripping tool comprising a drum (TB) forming a support frame having longitudinal cradles, angularly distributed around the central axis configured to receive the used and new rolls, respectively defining said locations (E1, E2, E3, E4) and wherein the drum (TB) is configured to pivot about the central axis (AC).

16. The gripping tool according to claims 14 and 15, wherein the independent loading/unloading systems (SCH) comprise, for each location, a pair of gripper arms comprising a first arm (B1) and a second arm (B2), configured to change from a closed position in which both arms (B1, B2) hold a work roll in the cradle, and to an open position in which the two arms move apart by a distance greater than a diameter of the work roll allowing loading and/or unloading of the cradle through the lateral opening (OL).

17. The gripping tool according to claim 13 taken in combination with claims 15 or 16, wherein said single actuator (VR) is arranged within a tubular housing of the drum (TB) centered on the central axis (AC) and wherein said drum (TB) is configured to pivot about the actuator (VR), mounted non-pivotably with respect to the maneuvering system (1), the movable driving part (PE) projecting radially in a fixed angular position, said mechanism for coupling the movable driving part (PE) of the actuator (VR) selectively with the holding systems (SP), comprising the drum (TB) mounted to pivot about the actuator under the action of motorized means of the maneuvering system so that the coupling is obtained by pivoting the drum (TB) so as to bring the movable drive part (PE) of the actuator into correspondence selectively with the first holding system (SP1), the second holding system when the gripping tool (OT) is dependent on claim 12, or selectively with the first holding system (SP1), the second holding system (SP2), the third holding system (SP3), or the fourth holding system (SP4) when the gripping tool (OT) is dependent on claim 13.

18. The gripping tool according to claim 17 comprising a nose piece (NZ), integral with a distal portion of the central actuator support (VR), the nose piece (NZ) is positioned in the fixed angular position, configured to extend the cradle of the location whose holding system is selectively coupled to the movable drive portion PE, said nose piece (NZ) being configured to provide additional guidance and support between the rolling mill stand and the cradle aligned with the nose piece when the actuator-coupled holding system pushes or pulls the work roll

19. An assembly comprising a maneuvering system (1) for a metal strip rolling plant, and a gripping tool (OT) according to one of claims 11 to 18, manipulated by the maneuvering system, suitable for carrying out rolling mill work roll changing operations, for carrying out used work roll removal and new work roll insertion in the rolling mill stand.

20. The assembly according to claim 19 wherein said maneuvering system comprises a robot (Ro) comprising:
- a carriage comprising a first frame (2) provided with wheels (20) engaging with rails (Ra1) which are arranged on the ground, extending in the Y direction, at right angles to the access window of the rolling mill stand, said first frame (2) being configured to move in the Y direction along the rails (Ra1), under the action of first motor means (M1) driving in particular the wheels (20),
- a second frame (3) and a first slide system (G1) connecting the second frame (3) and the first frame (2) configured to move the second frame (3) relative to the first frame (2) in the X direction, under the action of second motor means (M2),
- a third frame (4) and a second slide system (G2) connecting the third frame (4) and the second frame (3), configured to move the third frame (4) relative to the second frame (3) in a vertical direction Z, under the action of third motor means (M3),
- a gripping system (6) movable with the third frame (4) comprising an actuator configured to control the locking and unlocking of the gripper of a proximal end of the gripping tool (OT).
